# EUROPÄISCHE PATENTSCHRIFT

(11) **EP 4 162 119 B1**
(45) Veröffentlichungstag und Bekanntmachung des Hinweises auf die Patenterteilung: **29.04.2026**
(21) Anmeldenummer: 21732217.1
(22) Anmeldetag: 08.06.2021
(51) Int. Cl.: E04B 5/19, E04B 5/21, E04B 5/32

(54) **BAUTEIL, INSBESONDERE GRADIENTEN-BAUTEIL, MIT FLUIDISCH MITEINANDER VERBUNDENEN HOHLRÄUMEN**
COMPONENT, IN PARTICULAR GRADIENT COMPONENT, COMPRISING FLUIDICALLY INTERCONNECTED CAVITIES
COMPOSANT, EN PARTICULIER COMPOSANT À GRADIENT, COMPRENANT DES CAVITÉS INTERCONNECTÉES DE MANIÈRE FLUIDIQUE

(30) Priorität: 08.06.2020 DE 102020115153
(43) Veröffentlichungstag der Anmeldung: 12.04.2023
(73) Patentinhaber: Studio Werner Sobek GmbH, 70597 Stuttgart (DE)
(72) Erfinder: SOSTMANN, Maren, 70180 Stuttgart (DE)
(74) Vertreter: v. Bezold & Partner Patentanwälte - PartG mbB
(86) Internationale Anmeldenummer: PCT/EP2021/065259
(87) Internationale Veröffentlichungsnummer: WO 2021/249989

(56) Entgegenhaltungen:
- DE-A1- 2 654 790
- FR-A- 671 568
- FR-A1- 2 395 366

## Beschreibung

Die Erfindung betrifft ein Bauteil, vorzugsweise Gradienten-Bauteil, aus mineralischem Material (z. B. aus Beton, Stahlbeton, Mörtel und/oder Lehm), mit zumindest einer Bewehrung und einer Vielzahl an Hohlräumen.

Übliche Massivbauteile aus z. B. Beton, Mörtel oder Lehm zeichnen sich durch eine homogene Materialität innerhalb des Bauteils aus. Obwohl bekannt ist, dass diese Bauteile bei statischer und/oder dynamischer Beanspruchung im Inneren sehr inhomogen ausgelastet sind, Teile des Materials im Bauteilinnenraum nur niedrig beansprucht oder zur Abtragung dieser Beanspruchungen nicht erforderlich sind, gibt es bisher nur wenige Ansätze, den Bauteilinnenraum durch gezielt erzeugte Hohlräume so zu strukturieren, dass damit eine Reduktion des Bauteilgewichts und, damit zusammenhängend, eine Reduktion des Ressourcenverbrauches, der zur Herstellung des Bauteils erforderlichen Energie und der bei der Herstellung des Bauteils freigesetzten Emissionen erzielt werden kann.

In DE 20 2006 002 540 U1 wird eine Vorrichtung beschrieben, mittels derer durch Einlegen von Hohlkörpern aus Kunststoff in eine Schalung Massivbauteile, insbesondere Betonbauteile, hergestellt werden können, die in ihrem Inneren Hohlräume aufweisen. Die Vorrichtung zeichnet sich dadurch aus, dass sie keine oder nur eine sehr eingeschränkte Anpassung der Hohlraumgrößen und -dichten innerhalb des Bauteils ermöglicht. Die Grundkonzeption liegt in einer Gewichtseinsparung dadurch, dass identisch große Hohlkörper einlagig und im Grundriss in einer äquidistanten Anordnung zueinander verlegt werden. Hierdurch werden die Möglichkeiten einer Gewichtsreduktion der Bauteile aber nur teilweise ausgenutzt.

Des Weiteren werden die in DE 20 2006 002 540 U1 offenbarten Hohlkörper aus Kunststoff zur Lagesicherung vor und beim Betonieren wie auch zur Auftriebssicherung beim Betonieren mit einer speziellen Bewehrung ballastiert und/oder so mit der Bewehrung des Betonbauteils verbunden sind, dass eine Entnahme der Hohlkörper aus Kunststoff z. B. zum Zweck eines Recyclings nach Nutzungsende des Bauteils nur mit sehr hohem Aufwand oder nahezu unmöglich ist. Die spezielle Bewehrung wird üblicherweise als ein nach unten offener Bewehrungskorb ausgeführt.

Dies ermöglicht das Einlegen einer eventuell erforderlichen unteren und oberen Bewehrung innerhalb des Bauteils. Gewichtsarme Bewehrungsführungen erfordern aber in der Höhenlage veränderlich geführte Bewehrungsstäbe, also z.B. in der Vertikalebene gebogene oder Z-förmig gebogene Bewehrungsstäbe. Diese können bei der in DE 20 2006 002 540 U1 offenbarten Lehre infolge der Geometrie der Bewehrungskörbe nicht oder nur mit einem unverhältnismäßig hohen Aufwand eingebracht werden.

Der in DE 10 2011 102 337 A1 offenbarten Lehre liegt der Ansatz zugrunde, die Eigenschaften eines insbesondere massiven Bauteils in mindestens einer der drei Raumrichtungen des Bauteils zu gradieren. Die dort beschriebenen Vorrichtungen und Verfahren erlauben die Herstellung von Bauteilen mit sich kontinuierlich in mindestens einer der drei Raumrichtungen des Bauteils verändernden Eigenschaften. Die Gradierung der Eigenschaften kann dabei insbesondere durch Erzeugen von z. B. Poren und/oder Einbringen von Leichtzuschlägen erfolgen. Mit dieser Technik lassen sich deutliche Gewichtseinsparungen realisieren.

Bei der in "Schmeer, D., Sobek, W.: Gradientenbeton. In: Betonkalender 2019. Ernst und Sohn, Berlin, 2019" als "Mesogradierung" bezeichneten Technik werden kugelförmige mineralische Hohlkörper aus einem üblicherweise speziellen Mörtel in die Schalung für die Massiv-/Betonbauteile eingelegt. Bei entsprechender Wahl der Kugeldurchmesser und der Kugelanordnung lässt sich eine fein abgestufte Verteilung der Innenräume innerhalb des Massiv-/Betonbauteils und damit eine große Gewichtsreduktion erzielen. Gleichzeitig wird durch die Wahl eines mineralischen Materials für die Hohlkörper das Recyclingproblem gelöst.

Eine Aufgabe der Erfindung ist es, ein Bauteil, vorzugsweise ein Gradienten-Bauteil, anzugeben, mit dem eine möglichst große Gewichtseinsparung erzielt werden kann, aber vorzugsweise zusätzlich auf vorteilhafte Weise eine Gebäude-Innenraum-Temperierung, Gebäude-Innenraum-Belüftung und/oder Gebäude-Innenraum-Entlüftung ermöglicht werden kann. Das Bauteil soll vorzugsweise auch z. B. recyclebar sein.

Die Aufgabe kann durch die Merkmale des unabhängigen Anspruchs gelöst werden. Vorteilhafte Weiterbildungen der Erfindung sind in den Unteransprüchen offenbart oder ergeben sich aus der folgenden Beschreibung bevorzugter Ausführungsbeispiele der Erfindung.

Die Erfindung betrifft ein Bauteil, vorzugsweise ein Gradienten-Bauteil.

Das Bauteil kann ein (z. B. insbesondere gradiertes oder mesogradiertes) Massivbauteil sein.

Das Bauteil ist aus mineralischem Material (zweckmäßig Baustoff) ausgebildet. insbesondere Beton, Stahlbeton, Mörtel und/oder Lehm.

Das Bauteil kann z. B. eine Gebäudewand, eine Gebäudedecke oder ein Gebäudeboden sein.

Das Bauteil weist zumindest eine Bewehrung (z. B. Bewehrungsstäbe, Bewehrungskörbe, Bewehrungsgitter etc.) und eine Vielzahl an Hohlräumen auf.

Die Vielzahl an Hohlräumen wird durch eine Vielzahl an Hohlkörpern gebildet, wobei die Hohlkörper zweckmäßig im Bauteilinneren integriert sind.

Die Hohlkörper sind zweckmäßig in das das Bauteil konstituierende Material eingebettet.

Die einzelnen Hohlkörper weisen zumindest eine Hohlraumöffnung (z. B. ein Hohlkörperloch) auf und die Hohlräume sind über die Hohlraumöffnungen (insbesondere fluidisch) miteinander verbunden, vorzugsweise um ein Durchströmen der Hohlräume mittels eines Fluids (z. B. Gas und/oder Flüssigkeit) zu ermöglichen. Zweckmäßig sind die Hohlräume z. B. in einem offenen System oder einem geschlossenen System fluidisch miteinander verbunden.

Die einzelnen Hohlkörper können vorzugsweise zumindest zwei Hohlraumöffnungen aufweisen. Die Hohlkörper können im Bauteil vorzugsweise entsprechend dem Anforderungs- und/oder Belastungsprofil des Bauteils platziert sein, um damit vorteilhaft z. B. eine Reduktion des Bauteilgewichts erzielen zu können und, damit zusammenhängend, eine Reduktion des Ressourcenverbrauches, der zur Herstellung des Bauteils erforderlichen Energie und der bei der Herstellung des Bauteils freigesetzten Emissionen.

Im Kontext der Erfindung können die Hohlkörper allerdings nicht nur zum Zweck der Gewichtseinsparung genutzt werden, sondern vorzugsweise auch zur Funktionalisierung des Bauteils zur Gebäude-Temperierung, zum Zuführen von Gasen (z. B. temperierten Gasen und/oder Frischluft) und/oder zum Abtransport von Gasen (z. B. verbrauchte Raumluft und/oder Rauchgase). Als Gas ist dabei vorzugsweise Luft gemeint.

Es ist möglich, dass die einzelnen Hohlkörper zumindest zwei Hohlraumöffnungen aufweisen, nämlich zumindest einen Einlass und zumindest einen Auslass.

Ein oder mehrere Hohlkörper können sogar zumindest drei Hohlraumöffnungen aufweisen, nämlich zumindest einen Einlass und zumindest einen Auslass.

Zumindest ein Hohlkörper kann z. B zumindest eine sich zur Außenseite des Bauteils (z. B. ein Gebäude-Innenraum und/oder eine Gebäude-Außenseite (zweckmäßig Atmosphäre)) hin öffnende Hohlraumöffnung aufweisen, vorzugsweise um ein Ausströmen eines Gases (z. B. Luft, temperierte Luft und/oder Frischluft) und/oder einen Abtransport eines Gases (z. B. verbrauchte Raumluft und/oder Rauchgase) zu ermöglichen. Dadurch kann z. B. ein Ausströmen eines Gases aus dem Bauteil und/oder ein Abtransport eines Gases über das Bauteil ermöglicht werden.

Es ist möglich, dass die Hohlraumöffnungen über eine insbesondere im Bauteil integrierte Kopplungskonstruktion zweckmäßig fluidisch miteinander verbunden sind und vorzugsweise die Kopplungskonstruktion zumindest eine Hülse und/oder Ausstülpung umfasst.

Die Kopplungskonstruktion kann z. B. zwei ineinandergeschobene Hülsen und/oder Ausstülpungen umfassen.

Es ist möglich, dass sich zumindest eine Installationsleitung (z. B. eine Elektroleitung, ein Datenkabel, eine Steuerleitung, eine Wasser- oder Sprinklerleitung etc.) durch zumindest einige der Hohlraumöffnungen erstreckt.

Die Hohlräume können z. B. unterschiedlich groß ausgebildet sein und/oder eine Größenordnung von 10mm bis 250mm aufweisen, vorzugsweise von 75mm bis 250mm. Allerdings sind Größenordnungen von über 250mm möglich.

Es ist möglich, dass Hohlkörper zweckmäßig übereinander und/oder nebeneinander angeordnet sind.

Alternativ oder ergänzend können benachbarte Hohlkörper miteinander in Eingriff sein (insbesondere in Anlage), z. B. mittels Fußelementen und/oder Sockeln.

Es ist z. B. möglich, dass Fußelemente benachbarter Hohlkörper miteinander in Eingriff sind.

Die Hohlkörper können im Bauteil vorzugsweise in zumindest einer, zumindest zwei oder drei Raumrichtungen verteilt sein und/oder insbesondere mittels der Fußelemente miteinander in Eingriff (insbesondere in Anlage) gebracht sein.

Mit Eingriff kann z. B. eine (zweckmäßig reine) Kontaktierung und/oder z. B. ein Formschluss in zweckmäßig zumindest zwei Raumrichtungen umfasst sein.

Das Bauteil kann insbesondere mittels der fluidisch miteinander verbundenen Hohlräume z. B. zur Gebäude-Innenraum-Temperierung, zur Gebäude-Innenraum-Belüftung (z. B. Zufuhr von Frischluft und/oder temperierter Luft) und/oder zur Gebäude-Innenraum-Entlüftung (z. B. Abführen verbrauchter Luft und/oder von Rauchgasen) ausgebildet sein und/oder eine Gebäudewand, Gebäudedecke oder Gebäudeboden bilden.

Es ist möglich, dass eine Temperier- und/oder Versorgungseinrichtung (z. B. Heiz- und/oder Kühleinrichtung, eine Überdruckeinrichtung etc.) zur Verfügung gestellt ist, um die Hohlräume mit einem temperierten Fluid (z. B. Luft oder Wasser) zu versorgen, insbesondere zu durchströmen. Alternativ oder ergänzend kann z. B. eine Beaufschlagungseinrichtung (z. B. eine Absaug- oder Überdruckeinrichtung) zur Verfügung gestellt sein, um einen Abtransport eines Gases (z. B. verbrauchte Raumluft und/oder Rauchgase) über die Hohlraumöffnungen zu ermöglichen, vorzugsweise aus einem Gebäude-Innenraum.

Die Hohlräume sind insbesondere im Bauteilinneren fluidisch miteinander verbunden, z. B. vorzugsweise in zumindest einer, zumindest zwei oder drei Raumrichtungen.

Die Hohlkörper sind vorzugsweise aus einem mineralischen Material (zweckmäßig Baustoff) hergestellt, z. B. Beton, Stahlbeton, Mörtel und/oder Lehm.

Es ist möglich, dass die einzelnen Hohlkörper zumindest ein Fußelement oder zumindest zwei, zumindest drei oder zumindest vier Fußelemente umfassen.

Das zumindest eine Fußelement kann z. B. vom zugehörigen Hohlkörper abstehen.

Das zumindest eine Fußelement kann z. B. einen Abstandshalter bilden und/oder z. B. zum (vorzugsweise lagesicheren und/oder stabilen) Aufstellen des Hohlkörpers in einer Schalung zum Herstellen des Bauteils dienen.

Die Fußelemente sind insbesondere für den Herstellprozess des Bauteils hilfreich. Sie stehen hierbei vorzugsweise von den einzelnen Hohlkörpern nach unten und vorzugsweise seitlich ab und ermöglichen ein lagesicheres und/oder stabiles Aufstellen der einzelnen Hohlkörper, z. B. in einer Schalung zum Herstellen des Bauteils. Alternativ oder ergänzend ermöglichen sie hierbei ein zweckmäßig einfaches und positionsgenaues Aneinandersetzen einzelner Hohlkörper.

Am Bauteil müssen die Fußelemente aber nicht zwingend nach unten ausgerichtet sein. Die Fußelemente können am Bauteil z. B. nach unten, nach oben und/oder seitlich (z. B. im Wesentlichen horizontal oder schräg) ausgerichtet sein und somit z. B. nach unten, nach oben oder seitlich vom zugehörigen Hohlkörper abstehen, z. B. in Abhängigkeit davon, ob sich das Bauteil vertikal, horizontal, schräg oder bogenförmig erstreckt, z. B. eine Gebäudewand, eine Gebäudedecke oder einen Gebäudeboden etc. bildet.

Es ist möglich, dass die Fußelemente einen Abstand zwischen benachbarten Hohlkörpern und/oder zwischen Hohlkörpern und einer Bauteiloberfläche definieren. Die Abstände sind vorzugsweise durch das das Bauteil konstituierende Material ausgefüllt.

Es ist möglich, dass an den Fußelementen zumindest eine Bewehrung befestigt ist.

Es ist möglich, dass die einzelnen Hohlkörper zumindest ein Befestigungsmittel, an dem eine Bewehrung befestigt ist, umfassen.

Es ist möglich, dass zumindest eine Hohlraumöffnung sich durch eine (z. B. vom zugehörigen Hohlkörper abstehende) Ausstülpung erstreckt. Alternativ oder ergänzend ist es möglich, dass zumindest eine Hohlraumöffnung sich durch eine (z. B. vom zugehörigen Hohlkörper abstehende) Hülse erstreckt.

Zumindest eine Hohlraumöffnung, die zumindest eine Ausstülpung und/oder die zumindest eine Hülse kann z. B. einen im Wesentlichen runden, rechteckigen oder anderen geeigneten Strömungsquerschnitt aufweisen und/oder sich z. B. in Strömungsrichtung einengen, insbesondere um einen Düseneffekt zu erzielen.

Die zumindest eine Ausstülpung und/oder die zumindest eine Hülse kann vorzugsweise aus mineralischem Material hergestellt sein.

Die zumindest eine Ausstülpung und/oder die zumindest eine Hülse kann sich z. B. zumindest bis zur Außenseite des Bauteils erstrecken und vorzugsweise in einer Bauteiloberfläche münden.

Die zumindest eine Ausstülpung kann z. B. einstückig-integral am zugehörigen Hohlkörper ausgebildet sein.

Die zumindest eine Hülse kann z. B. als separates Teil an den zugehörigen Hohlkörper anmontiert sein, z. B. aufgesteckt sein.

Die zumindest eine Hülse kann z. B. einen Vorsprung zur Anlage an den zugehörigen Hohlkörper aufweisen.

Es ist möglich, dass das Bauteil zumindest eine (z. B. händisch einstellbare und/oder ferngesteuerte) Verstelleinrichtung (z. B. eine Klappe, ein Lamellenmechanismus, Schiebemechanismus, Ventilator etc.) aufweist, um eine Fluidströmung (z. B. Gas und/oder Flüssigkeit) durch zumindest eine Hohlraumöffnung zu steuern, z. B. zu ermöglichen, zu verhindern und/oder mengenmäßig zu verändern (zweckmäßig zu regulieren). Die Verstelleinrichtung kann z. B. innerhalb des Bauteils, insbesondere innerhalb eines Hohlraums, oder außerhalb des Bauteils angeordnet sein. Die Verstelleinrichtung kann z. B. in oder an die zumindest eine Hohlraumöffnung montiert sein.

Die Verstelleinrichtung kann insbesondere genutzt werden, um eine Fluidströmung durch zumindest eine Hohlraumöffnung vorzugsweise aus dem Bauteil heraus und/oder in das Bauteil hinein steuern zu können.

Es ist möglich, dass zumindest ein Hohlraum z. B. im Wesentlichen in Form eines Helmholtz-Resonators ausgebildet ist (z. B. im Wesentlichen Birnen- oder Tropfen-förmig) und/oder eine strukturierte Innenoberfläche aufweist, vorzugsweise um einen schalldämpfenden Effekt zu erzielen.

Es ist möglich, dass die Fußelemente und/oder die Befestigungsmittel einstückig-integral am zugehörigen Hohlkörper ausgebildet sind und/oder aus mineralischem Material hergestellt sind.

Es ist z. B. möglich, dass die zumindest eine Ausstülpung, die Fußelemente und/oder die Befestigungsmittel zusammen mit dem zugehörigen Hohlkörper in einem insbesondere Gieß-, Spritz- oder Schleuderverfahren hergestellt werden, um so mit dem zugehörigen Hohlkörper einstückig-integral ausgebildet werden zu können.

Allerdings sind auch Ausführungsformen möglich, in denen die Fußelemente und/oder die Befestigungsmittel als separate Teile an den zugehörigen Hohlkörper anmontiert sind und z. B. aus mineralischem Material, Kunststoff oder Metall hergestellt sein können.

Es ist möglich, dass an Fußelementen und/oder Befestigungsmitteln eine Bewehrung, z. B. Schubbewehrung und/oder ein (z. B. im Wesentlichen U-förmiger) Schubdübel befestigt ist. Alternativ oder ergänzend kann in einen Hohlkörper z. B. zumindest ein Lastanker (insbesondere Schwerlastanker, zweckmäßig zur Aufnahme von Anhängelasten) integriert sein.

Die Befestigungseinrichtung der Fußelemente und/oder die Befestigungsmittel können z. B. nutförmig oder rinnenförmig, als Loch und/oder durch einen mehrere Vorsprünge ausgebildet werden.

Die Hohlraumöffnungen können z. B. als Hohlkörperlöcher ausgebildet sein.

Es ist möglich, dass das Bauteil ein Gradienten-Bauteil ist, dessen Gradierung durch die Hohlräume und/oder Hohlkörper gebildet werden kann.

Es ist möglich, dass das Bauteil ein Gradienten-Betonbauteil oder Mesogradienten-Betonbauteil bildet.

Die einzelnen Hohlkörper können z. B. im Wesentlichen hohlkastenförmige Hohlkörper sein.

Die einzelnen Hohlkörper sind vorzugsweise Verdrängungskörper, insbesondere zum Verdrängen des das Bauteil bildenden Materials.

Die einzelnen Hohlkörper und/oder Hohlräume können z. B. eine im Wesentlichen quaderförmige (z. B. kubische) oder im Wesentlichen prismaförmige Grundform aufweisen.

Die zumindest eine Hülse und/oder die zumindest eine Ausstülpung kann z. B. als Rohr oder Rohrstummel ausgebildet sein und/oder aus z. B. mineralischem Material, Metall oder Kunststoff ausgebildet sein.

Bei dem mineralischen Material für den Hohlkörper, die Fußelemente, die Befestigungsmittel, die zumindest eine Ausstülpung, die zumindest eine Hülse und/oder das Bauteil kann es sich z. B. um das gleiche mineralische Material oder um ein anderes mineralisches Material handeln.

Es ist möglich, dass die einzelnen Hohlkörper eine Hohlkörper-Wandstruktur (mit zweckmäßig einer Vielzahl an Außenwänden) aufweisen. Die Hohlkörper-Wandstruktur kann eine Hohlkörper-Hülle bilden und/oder den zumindest einen Hohlraum im Wesentlichen allseitig umschließen. Die Hohlkörper-Wandstruktur kann relativ zum zugehörigen zumindest einen Hohlraum z. B. dünnwandig ausgebildet sein.

Es ist möglich, dass zumindest eine Hohlraumöffnung quer (z. B. senkrecht oder schräg) in den zugehörigen Hohlraum mündet, ein Öffnungs- oder Durchlassquerschnitt eines Hohlraums (zumindest stellenweise) zumindest doppelt so groß ist wie ein Durchlassquerschnitt einer zugehörigen Hohlraumöffnung, und/oder zumindest eine Hohlraumöffnung in der zugehörigen Hohlkörper-Wandstruktur ausgebildet ist.

Es ist möglich, dass die Hohlkörper von einem das Bauteil bildenden (z. B. mineralischen) Material allseitig umschlossen in das Bauteil integriert sind, wobei allerdings z. B. Fußelemente, andere Abstandshalter, die zumindest eine Hülse und/oder Ausstülpung und/oder eine oder mehrere Hohlraumöffnungen sich z. B. bis zur Bauteiloberfläche (zweckmäßig Außenseite des Bauteils) erstrecken können und somit z. B. nicht zwingend von dem das Bauteil bildenden Material allseitig bedeckt und/oder umschlossen sein müssen. Alternativ oder ergänzend kann z. B. ein Zwischenraum zwischen den Fußelementen der einzelnen Hohlkörper von einem das Bauteil bildenden (z. B. mineralischen) Material ausgefüllt sein. Dadurch kann z. B. ein mehrachsiger Lastabtrag ermöglicht werden.

Das zumindest eine Fußelement der einzelnen Hohlkörper kann sich z. B. bis zur Bauteiloberfläche erstrecken und/oder mit der Bauteiloberfläche im Wesentlichen bündig abschließen. Damit sind z. B. auch Ausführungsformen umfasst, in denen die Bauteiloberfläche und somit die Fußelemente z. B. mit einem Putz, einer Tapete, einer Blende etc. versehen wird.

Das Bauteil kann z. B. eine Gebäudewand, Gebäudedecke oder Gebäudeboden sein.

Das Bauteil kann z. B. ein balken- oder wandförmiges Bauteil sein (z. B. für eine Brücke, einen Aufzugsschacht oder andere Tragfunktionen etc.).

Die einzelnen Hohlkörper können z. B. eine Oberseite, eine Unterseite und/oder Seitenflächen (z. B. eine Mantelfläche) aufweisen, die vorzugsweise den jeweiligen Hohlraum begrenzen können.

Bei den Seitenflächen kann es sich z. B. um die Seitenflächen eines insbesondere quaderförmigen Hohlkörpers handeln. Die Seitenflächen können aber auch (z. B. in unterschiedliche Seitenrichtungen) weisende Seitenflächen eines z. B. zylinderförmigen oder prismaförmigen Hohlkörpers oder irgendeines anderen dreidimensionalen Hohlkörpers umfassen. Die Seitenflächen können somit auch z. B. Seitenflächen eines zylinderförmigen Hohlkörpers und/oder eines Hohlkörpers mit z. B. runder oder allgemein beliebig ausgeformter Mantelfläche umfassen.

Die Oberseiten und die Unterseiten können sich z. B. auf einander gegenüberliegenden Seiten des Hohlraums der einzelnen Hohlkörper erstrecken, z. B. parallel oder nicht parallel.

Die Seitenflächen (z. B. die Mantelfläche) können sich vorzugsweise zwischen den Oberseiten und den Unterseiten der einzelnen Hohlkörper erstrecken.

Das zumindest eine Fußelement kann z. B. zur Sicherung eines zweckmäßig einzuhaltenden Abstands zwischen Unterseite des Hohlkörpers zur Oberseite einer Schalung und/oder zur Oberseite eines darunter anordbaren Hohlkörpers dienen.

Das zumindest eine Fußelement kann alternativ oder ergänzend z. B. zur Sicherung eines zweckmäßig einzuhaltenden seitlichen Abstands zwischen einer Seitenfläche des Hohlkörpers zur Seitenfläche eines seitlich daneben anordbaren Hohlkörpers und/oder zur Seitenfläche einer seitlichen Schalung dienen.

Das zumindest eine Fußelementen kann z. B. von den einzelnen Hohlkörpern z. B. unten und/oder seitlich abstehen.

Es ist möglich, dass zumindest ein Fußelement der einzelnen Hohlkörper von dem das Bauteil bildenden mineralischen Material vollständig umschlossen in das Bauteil integriert ist und sich somit z. B. nicht bis zur Bauteiloberfläche (zweckmäßig Außenseite des Bauteils) erstreckt.

Es ist möglich, dass die einzelnen Hohlkörper z. B. eine Oberseite, eine Unterseite und zumindest drei oder vier in unterschiedliche Seitenrichtungen weisende Seitenflächen aufweisen und zumindest ein Fußelement umfassen, um z. B. einen seitlichen Abstand zu den zumindest drei oder vier Seitenflächen sicherstellen zu können. Es ist z. B. möglich, dass das zumindest eine Fußelement ausgebildet ist, um einen seitlichen Abstand zwischen den zumindest drei oder vier Seitenflächen zu Seitenflächen von daneben anordbaren Hohlkörpern sicherstellen zu können.

Die einzelnen Hohlkörper können z. B. zumindest zwei, zumindest drei oder zumindest vier Fußelemente umfassen, um z. B. einen seitlichen Abstand zu den zumindest drei oder vier Seitenflächen sicherstellen zu können. Es sind aber auch Ausführungsbeispiele möglich, bei denen z. B. ein Fußelement ausgebildet ist, um einen seitlichen Abstand zu zumindest zwei, zumindest drei oder vier Seitenflächen sicherstellen zu können.

Das zumindest eine Fußelement kann z. B. vom zugehörigen Hohlkörper und/oder von den zumindest drei oder vier Seitenflächen zweckmäßig mittelbar oder unmittelbar abstehen.

Die in unterschiedliche Seitenrichtungen weisenden Seitenflächen können z. B. die Seitenflächen eines insbesondere quaderförmigen Hohlkörpers sein. Sie können aber auch z. B. in unterschiedliche Seitenrichtungen weisende Seitenflächen eines z. B. zylinderförmigen oder prismaförmigen Hohlkörpers oder irgendeines anderen dreidimensionalen Hohlkörpers umfassen. Die Seitenflächen können somit auch z. B. Seitenflächen eines zylinderförmigen Hohlkörpers und/oder eines Hohlkörpers mit z. B. runder oder allgemein beliebig ausgeformter Mantelfläche umfassen.

Es ist möglich, dass das zumindest eine Fußelement z. B. nur seitlich vom zugehörigen Hohlkörper absteht und vorzugsweise nicht nach unten. Alternativ oder ergänzend kann eine Unterseite des Hohlkörpers und eine Unterseite des zumindest einen Fußelements im Wesentlichen bündig zueinander ausgerichtet sein (z. B. im Wesentlichen planparallel), insbesondere so, dass das das Bauteil bildende mineralische Material nicht unter die Unterseite des Hohlkörpers gelangen kann. Eine Unterseite des Hohlkörpers kann somit z. B. ausgebildet sein, um sich bis zu einer Bauteiloberfläche zu erstrecken und/oder um mit einer Bauteiloberfläche im Wesentlichen bündig abzuschließen. Damit sind z. B. auch Ausführungsformen umfasst, in denen die Bauteiloberfläche und somit die Unterseite des Hohlkörpers z. B. mit einem Putz, einer Tapete, einer Blende etc. versehen wird.

Die einzelnen Hohlkörper können z. B. mehrere (vorzugsweise nur seitlich abstehende) Fußelemente umfassen, zwischen denen ein Zwischenraum definiert sein kann. Der Zwischenraum ist vorzugsweise außerhalb der einzelnen Hohlkörper ausgebildet und/oder dient insbesondere zur Aufnahme eines das Bauteil bildenden mineralischen Materials.

Es ist möglich, dass die einzelnen Hohlkörper aus zumindest zwei vorzugsweise aneinander montierbaren Schalenbauteilen ausgebildet sind, z. B. zumindest zwei Seitenteilen oder z. B. einem Ober- und einem Unterteil.

Es ist möglich, dass die einzelnen Hohlkörper zumindest ein Fußelement umfassen und das zumindest eine Fußelement vom zugehörigen Hohlkörper (z. B. nach unten und/oder seitlich) absteht und z. B. einen Abstandshalter bildet.

Miteinander in Eingriff stehende Fußelemente können insbesondere einen seitlichen Abstand (z. B. Räume) zwischen insbesondere seitlich nebeneinander angeordneten Hohlkörpern definieren.

Es ist möglich, dass zwischen miteinander im Eingriff stehenden Hohlkörpern und voneinander beabstandeten, z. B. zwischen insbesondere beabstandet übereinander und/oder zweckmäßig seitlich nebeneinander angeordneten und miteinander im Eingriff stehenden Hohlkörpern, insbesondere längliche Räume (z. B. längliche Spalte oder Abstände) ausgebildet sind.

Die Räume können sich z. B. in Kreuzungsstellen gegenseitig kreuzen und sich z. B. in zumindest zwei unterschiedlichen Raumrichtungen erstrecken, z. B. in Längen- und Breitenrichtung des Bauteils.

Die Räume können insbesondere von einem das Bauteil bildenden mineralischen Material ausgefüllt sein, um eine innere (z. B. zwei- oder dreidimensionale) insbesondere gitterförmige Tragrippenstruktur zur insbesondere zweiaxialen Lastabtragung zu bilden. Die zweiaxiale Lastabtragung erfolgt vorzugweise entlang den zumindest zwei Raumrichtungen.

Vorzugsweise können alle Räume von dem das Bauteil bildenden mineralischen Material ausgefüllt sein.

Werden Hohlkörper z. B. nur in einer Lage seitlich beabstandet nebeneinander angeordnet, so kann dadurch eine insbesondere zweidimensionale gitterförmige Tragrippenstruktur erzeugt werden.

Werden Hohlkörper zweckmäßig seitlich beabstandet nebeneinander und in zwei oder mehr als zwei Lagen beabstandet übereinander angeordnet, so kann dadurch eine insbesondere dreidimensionale und/oder als Raumtragwerk ausgebildete gitterförmige Tragrippenstruktur erzeugt werden.

Die zweckmäßig gitterförmige Tragrippenstruktur kann beliebige Gitterformen umfassen, z. B. mit sich rechtwinklig, sich nicht rechtwinklig und/oder sich diagonal kreuzenden Räumen, etc.

Es ist möglich, dass die Tragrippenstruktur eine außen umlaufende durch das das Bauteil bildende mineralische Material ausgebildete Rahmentragstruktur umfasst. Die Tragrippenstruktur kann z. B. tragstrukturell an die Rahmentragstruktur angeschlossen sein.

Die Rahmentragstruktur ist vorzugsweise in ihrer Umfangsrichtung geschlossen und/oder bildet eine äußere Randeinfassung für die Tragrippenstruktur.

Es ist möglich, dass die Tragrippenstruktur und/oder die Rahmentragstruktur durch eine Bewehrung verstärkt ist. Die die Tragrippenstruktur und/oder die Rahmentragstruktur verstärkende Bewehrung kann z. B. die Schubbewehrung und/oder den Schubdübel umfassen und alternativ oder ergänzend eine Vielzahl an Bewehrungselementen, insbesondere Bewehrungsstäben. Die Bewehrungselemente können sich z. B. vollständig oder zumindest abschnittsweise geradlinig, horizontal und/oder zumindest abschnittsweise bogenförmig erstrecken. Die Bewehrungselemente können insbesondere als Bewehrungsstäbe ausgebildet sein.

Die die Tragrippenstruktur verstärkende Bewehrung kann z. B. zu mindestens im Wesentlichen 85%, zu mindestens im Wesentlichen 90%, zu mindestens im Wesentlichen 94% oder zu mindestens im Wesentlichen 96% ihrer Oberfläche von dem das Bauteil bildenden mineralischen Material vollständig umhüllt sein.

Alternativ oder ergänzend kann die die Tragrippenstruktur verstärkende Bewehrung z. B. zu maximal im Wesentlichen 15%, zu maximal im Wesentlichen 10%, zu maximal im Wesentlichen 6% oder zu maximal im Wesentlichen 4% ihrer Länge gelagert sein (z. B. mittels den Fußelementen, den Befestigungseinrichtungen und/oder den Befestigungsmitteln, insbesondere Lagerstrukturen mit einer Lagerstrecke von jeweils vorzugsweise maximal im Wesentlichen 5cm). Darüber hinaus kann die die Tragrippenstruktur verstärkende Bewehrung z. B. im Wesentlichen vollständig umhüllt in dem das Bauteil bildenden mineralischen Material eingebettet sein.

Die die Tragrippenstruktur verstärkende Bewehrung kann sich z. B. in Längsrichtung der einzelnen Räume und/oder in Längsrichtung einzelner Tragrippen der Tragrippenstruktur erstrecken.

Es ist möglich, dass die Räume, die die Tragrippenstruktur verstärkende Bewehrung und/oder die einzelnen Tragrippen der Tragrippenstruktur in Spalten und Reihen angeordnet sind. Die Spalten können im Kontext der Erfindung z. B. im Wesentlichen rechtwinklig zu den Reihen ausgerichtet sein. Es sind aber auch Ausführungsbeispiele möglich, bei denen die Spalten z. B. schräg, diagonal, und/oder nicht rechtwinklig zu den Reihen ausgerichtet sind.

Die Reihen können sich z. B. im Wesentlichen parallel oder schräg zueinander erstrecken.

Die Spalte können sich z. B. im Wesentlichen parallel oder schräg zueinander erstrecken.

Die Spalten und Reihen erstrecken sich vorzugsweise in derselben Ebene.

Es ist möglich, dass die die Tragrippenstruktur verstärkende Bewehrung (z. B. Bewehrungsstäbe) aus den Reihen und Spalten sich in Kreuzungsstellen der Räume gegenseitig (z. B. einander kontaktierend oder voneinander beabstandet) kreuzt und zwar vorzugsweise unterhalb einer sich parallel zum Bauteil erstreckenden Mittelebene des Bauteils, z. B. im unteren Drittel oder unteren Viertel des Bauteils. Alternativ oder ergänzend ist es möglich, dass die die Tragrippenstruktur verstärkende Bewehrung (z. B. Bewehrungsstäbe) aus den Reihen und Spalten sich in Kreuzungsstellen der Räume gegenseitig (z. B. einander kontaktierend oder voneinander beabstandet) kreuzt und zwar vorzugsweise oberhalb einer sich parallel zum Bauteil erstreckenden Mittelebene des Bauteils, z. B. im oberen Drittel oder oberen Viertel des Bauteils.

Es ist möglich, dass die Räume in Spalten und Reihen angeordnet sind und die Räume der Spalten und Reihen z. B. innerhalb und/oder außerhalb der Kreuzungsstellen eine Raumerstreckung (z. B. eine Höhenerstreckung) aufweisen, die z. B. in Dickenrichtung des Bauteils zweckmäßig zumindest abschnittsweise mindestens 90% oder 100% der Dicke des Bauteils betragen kann und die z. B. durch das das Bauteil bildende mineralische Material definiert werden kann. Die Raumerstreckung erstreckt sich somit vorzugsweise in Dickenrichtung des Bauteils, z. B. rechtwinklig zu den zwei unterschiedlichen Raumrichtungen, insbesondere rechtwinklig zur Längen- und Breitenrichtung des Bauteils.

Es sind somit Ausführungsformen möglich, bei denen die Räume der Reihen und/oder der Spalten (zweckmäßig zumindest abschnittsweise entlang ihrer Längserstreckung) eine Raumerstreckung aufweisen, die im Wesentlichen 100% der Dicke des Bauteils betragen kann, so dass die Räume der Reihen und/oder Spalten das Bauteil in dessen Dickenrichtung z. B. zumindest abschnittsweise vollständig durchdringen können. Die Raumerstreckung kann sich z. B. rechtwinklig von einer Bauteiloberfläche bis zur anderen Bauteiloberfläche hindurch erstrecken.

Das zumindest eine Fußelement, die Befestigungseinrichtung und/oder das zumindest eine Befestigungsmittel der einzelnen Hohlkörper kann z. B. eine Lagerstruktur (z. B. ein oder mehrere Vorsprünge) für die die Tragrippenstruktur verstärkende Bewehrung mit einer Lagerstrecke von vorzugsweise maximal im Wesentlichen 6cm, maximal im Wesentlichen 5cm oder maximal im Wesentlichen 4cm aufweisen, so dass vorteilhaft die Bewehrung auf einer Länge von vorzugsweise lediglich maximal im Wesentlichen 6cm, maximal im Wesentlichen 5cm oder maximal im Wesentlichen 4cm gelagert werden kann. Dadurch kann vorzugsweise ein vollständiges Ummanteln insbesondere über eine möglichst große Länge und somit vorteilhaft eine effiziente Verankerung der Bewehrung in einem das Bauteil bildenden mineralischen Material ermöglicht werden.

Das zumindest eine Fußelement, die Befestigungseinrichtung und/oder das zumindest eine Befestigungsmittel kann, muss aber nicht zwingend eine maximale Länge von im Wesentlichen 6cm, maximal im Wesentlichen 5cm oder maximal im Wesentlichen 4cm aufweisen, sondern kann z. B. auch länger oder kürzer ausgebildet sein.

Die Lagerstruktur kann z. B. zur Lagesicherung der Bewehrung eine geneigte und/oder konkave Oberfläche aufweisen.

Die die Tragrippenstruktur verstärkende Bewehrung kann z. B. durch Lagerstrukturen gelagert sein, die jeweils eine Lagerstrecke von maximal 5cm aufweisen, so dass vorteilhaft die die Tragrippenstruktur verstärkende Bewehrung durch Lagerstrukturen mit einer Lagerstrecke von jeweils vorzugsweise lediglich maximal im Wesentlichen 5cm gelagert werden kann. Darüber hinaus kann z. B. die die Tragrippenstruktur verstärkende Bewehrung vorzugsweise im Wesentlichen vollständig umhüllt in dem das Bauteil bildenden mineralischen Material eingebettet sein.

Die Lagerstrukturen können z. B. an den Fußelementen, den Befestigungseinrichtungen und/oder den Befestigungsmitteln zweckmäßig zur Verfügung gestellt sein.

Es ist möglich, dass die die Tragrippenstruktur verstärkende Bewehrung insbesondere mittels den Fußelementen, den Befestigungseinrichtungen und/oder den Befestigungsmitteln in ihrer Lage und/oder ihrem Verlauf festgelegt (z. B. gelagert) ist, z. B. so, dass sie zu mindestens 90% ihrer Oberfläche von dem das Bauteil bildenden mineralischen Material vollständig umhüllt wird, und/oder zu maximal 10% ihrer Länge gelagert ist.

Es ist möglich, dass das Bauteil Hohlkörper umfasst, die von dem das Bauteil bildenden mineralischen Material vollständig umschlossen in das Bauteil integriert sind, so dass z. B. deren Unterseite, Oberseite und Seitenflächen und optional deren zumindest ein Fußelement in dem das Bauteil bildende mineralische Material eingebettet sein können.

Das Bauteil kann aber auch z. B. Hohlkörper umfassen, deren Hohlkörper-Wandstrukturen und/oder deren Unterseiten, Oberseiten, Seitenflächen und/oder zumindest ein Fußelement (vorzugsweise Fußelemente) z. B.
- sich vorzugsweise aus dem das Bauteil bildenden mineralischen Material bis zur Bauteiloberfläche erstrecken,
- im Wesentlichen bündig (z. B. im Wesentlichen planparallel) mit der Bauteiloberfläche abschließen,
- im Wesentlichen bündig (z. B. im Wesentlichen planparallel) mit dem das Bauteil bildenden mineralischen Material abschließen, und/oder
- von dem das Bauteil bildenden mineralischen Material nicht überdeckt sind.

Dadurch kann z. B. eine zweckmäßig ebene Bauteiloberfläche erzeugt werden, die insbesondere durch das das Bauteil bildende mineralischen Material und zusätzlich durch die Hohlkörper-Wandstrukturen, Unterseiten, Oberseiten, Seitenflächen und/oder Fußelemente der Hohlkörper ausgebildet werden kann.

Damit sind z. B. auch Ausführungsformen umfasst, in denen die Bauteiloberfläche und somit die Hohlkörper-Wandstrukturen und/oder die Unterseiten, Oberseiten, Seitenflächen und/oder Fußelemente z. B. mit einem Putz, einer Tapete, einer Blende etc. versehen sind.

Das Bauteil kann z. B. Hohlkörper umfassen, zwischen deren (z. B. seitlich abstehenden und/oder miteinander im Eingriff stehenden) Fußelementen ein Zwischenraum ausgebildet sein kann, der z. B. durch die vorzugsweise miteinander im Eingriff stehenden Fußelemente erzeugt wird, durch das das Bauteil bildende mineralische Material ausgefüllt ist und/oder sich vorzugsweise zwischen den insbesondere miteinander im Eingriff stehenden Fußelementen hindurch bis zur Bauteiloberfläche erstreckt.

Es ist möglich, dass z. B. das Bauteil zur vorzugsweise zweiaxialen Lastabtragung ausgebildet ist.

Das zumindest eine Fußelement, die Befestigungseinrichtung und/oder das zumindest eine Befestigungsmittel ist vorzugsweise ausgebildet, um die die Tragrippenstruktur verstärkende Bewehrung (z. B. Bewehrungsstäbe) in ihrer Lage und/oder ihrem Verlauf so festzulegen, dass sie diese während des Herstellvorgangs des Bauteils (z. B. während des Zuführens des das Bauteil bildenden mineralischen Materials) beibehalten kann.

Das zumindest eine Fußelement ist wie bereits ausgeführt insbesondere für den Herstellprozess des Bauteils hilfreich. Das zumindest eine Fußelement steht hierbei vorzugsweise von den einzelnen Hohlkörpern nach unten und/oder seitlich ab und ermöglicht vorteilhaft ein lagesicheres und/oder stabiles Aufstellen der einzelnen Hohlkörper, z. B. in einer Schalung zum Herstellen des Bauteils. Alternativ oder ergänzend ermöglicht es hierbei ein zweckmäßig einfaches und positionsgenaues Aneinandersetzen einzelner Hohlkörper.

Am Bauteil müssen die Fußelemente und/oder die Unterseiten aber nicht zwingend nach unten ausgerichtet sein.

Die Fußelemente und/oder Unterseiten können am Bauteil z. B. nach unten, nach oben und/oder seitlich (z. B. im Wesentlichen horizontal, schräg und/oder vertikal) ausgerichtet sein, z. B. in Abhängigkeit der Beanspruchung des Bauteils (z. B. der Bewehrungsverlegung und/oder Gradierung des Bauteils durch die Hohlkörper) und/oder in Abhängigkeit der Ausrichtung des Bauteils, insbesondere in Abhängigkeit davon, ob sich das Bauteil vertikal, horizontal, schräg oder bogenförmig erstreckt, z. B. eine Gebäudewand, eine Gebäudedecke oder einen Gebäudeboden etc. bildet.

Am Bauteil können z. B. die Fußelemente von den Hohlkörpern vorzugsweise nach unten, nach oben und/oder seitlich abstehen.

Die zuvor beschriebenen bevorzugten Ausführungsbeispiele und Merkmale der Erfindung sind miteinander kombinierbar. Vorteilhafte Weiterbildungen der Erfindung sind in den Unteransprüchen offenbart oder ergeben sich aus der nachstehenden Beschreibung bevorzugter Ausführungsbeispiele der Erfindung in Verbindung mit den beigefügten Figuren. Es zeigen:
- Figur 1: zeigt eine Seitenansicht eines Hohlkörpers,
- Figur 2: zeigt eine Seitenansicht des Hohlkörpers der Figur 1 mit Bewehrungsführung,
- Figur 3: zeigt eine perspektivische Darstellung eines anderen Hohlkörpers,
- Figur 4: zeigt eine Draufsicht mehrerer Hohlkörper,
- Figur 5: zeigt einen vertikalen Schnitt durch zwei Hohlkörper,
- Figur 6: zeigt einen vertikalen Schnitt durch einen Hohlkörper,
- Figur 7: zeigt einen vertikalen Schnitt durch zwei Hohlkörper,
- Figur 8: zeigt einen vertikalen Schnitt durch einen Hohlkörper,
- Figur 9: zeigt einen vertikalen Schnitt durch einen anderen Hohlkörper,
- Figur 10: zeigt eine perspektivische Darstellung eines Hohlkörpers mit Bewehrung,
- Figur 11: zeigt eine perspektivische Darstellung eines Hohlkörpers mit Bewehrung,
- Figur 12A: zeigt eine Aufsicht ohne Oberseite eines Hohlkörpers,
- Figur 12B: zeigt einen Schnitt entlang Linie A-A der Figur 12A mit im Hohlkörper integriertem Schwerlastanker,
- Figur 13A: zeigt eine Explosionsdarstellung einer beispielhaften Kopplungskonstruktion zur Verbindung der Hohlräume von zwei Hohlkörpern,
- Figur 13B: zeigt die Kopplungskonstruktion der Figur 13A in zusammengebautem Zustand,
- Figur 14: zeigt einen Ausschnitt eines horizontal ausgerichteten Bauteils mit einer Vielzahl an Hohlkörpern,
- Figur 15: zeigt einen Ausschnitt eines vertikal ausgerichteten Bauteils mit einer Vielzahl an Hohlkörpern,
- Figur 16: zeigt eine schematische Draufsicht auf ein insbesondere horizontal ausgerichtetes Bauteil,
- Figur 17: zeigt eine schematische Seitenansicht des Bauteils der Figur 16,
- Figur 18: zeigt eine schematische Ansicht insbesondere eines Fußelements mit Bewehrung,
- Figur 19: zeigt eine schematische Teil-Seitenansicht insbesondere zweier Hohlkörper, und
- Figur 20: zeigt eine schematische Teil-Draufsicht auf die zwei Hohlkörper der Figur 19.

Die Zeichnungen sind nur schematische Darstellungen. Es ist zu verstehen, dass die Füße in den Figuren 4, 5, 7, 14 und 15 in Eingriff miteinander stehen und dass zwischen den Füßen keine durchgehende Spalte vorhanden ist.

Die unter Bezugnahme auf die Figuren beschriebenen Ausführungsbeispiele der Erfindung stimmen teilweise überein, wobei ähnliche oder identische Teile mit den gleichen Bezugszeichen versehen sind und zu deren Erläuterung auch auf die Beschreibung anderer Ausführungsbeispiele verwiesen werden kann. Zu Darstellungszwecken sind nicht alle Teile in allen Figuren mit Bezugszeichen versehen.

Figur 1 zeigt eine Seitenansicht eines Hohlkörpers 100, wobei Figur 2 den Hohlkörper 100 mit Bewehrung zeigt.

Der Hohlkörper 100 dient zur Integration in ein Bauteil 10 (z. B. Figur 14), insbesondere ein Massivbauteil zweckmäßig aus Beton, insbesondere Stahlbeton.

Die Figuren 1 und 2 zeigen beispielhaft nur einen einzigen Hohlkörper 100 in einer Schalung (Gussform) 401 zur Herstellung des Bauteils 10 und zwar vor Fertigstellung des eigentlichen Bauteils 10. In die Schalung 401 werden allerdings zweckmäßig eine Vielzahl weiterer Hohlkörper 100 platziert. Nachdem alle Hohlkörper 100 platziert sind, kann die Schalung 401 mit dem das Bauteil 10 konstituierenden, in Figur 1 symbolisch dargestellten Material M gefüllt werden, insbesondere so, dass die Hohlkörper 100 vom Material M allseitig umschlossen im Bauteil 10 integriert sind.

Das Bauteil 10 umfasst somit eine Vielzahl an Hohlkörpern 100 und stellt dadurch ein insbesondere gradiertes, vorzugsweise mesogradiertes Bauteil 10 dar, z. B. eine Gebäudedecke, einen Gebäudeboden oder eine Gebäudewand.

Die Hohlkörper 100 sind hierbei vorzugsweise entsprechend dem Anforderungs- und/oder Belastungsprofil des Bauteils 10 platziert, um damit vorteilhaft z. B. eine Reduktion des Bauteilgewichts und somit eine Reduktion des Ressourcenverbrauches, eine Reduktion der zur Herstellung des Bauteils 10 erforderlichen Energie und einer Reduktion der bei der Herstellung des Bauteils 10 freigesetzten Emissionen erzielen zu können.

Der Hohlkörper 100 ist aus einem mineralischen Material (z. B. mineralischem Baustoff) ausgebildet und umfasst einen Hohlraum 1, kann aber auch mehrere Hohlräume 1 umfassen und somit einen Mehrkammer-Hohlkörper bilden. Der Hohlraum 1 dient zur Erzeugung zumindest eines Hohlvolumens (zweckmäßig Hohlraums) im Bauteil 10.

Der Hohlkörper 100 ist vorzugsweise im Wesentlichen hohlkastenförmig ausgebildet. Der Hohlkörper 100 und/oder der Hohlraum 1 weist beispielhaft eine im Wesentlichen quaderförmige Grundform auf, kann im Kontext der Erfindung aber jedwede andere geeignete Grundform oder Geometrie aufweisen.

Der Hohlkörper 100 umfasst eine zweckmäßige Hohlkörper-Wandstruktur mit insbesondere einer Vielzahl an Außenwänden. Die Hohlkörper-Wandstruktur bildet eine Hohlkörper-Hülle und umschließt den zumindest einen Hohlraum 1 allseitig. Die Hohlkörper-Wandstruktur kann hierbei wie z. B. in den Figuren 5 bis 9 und 14 und 15 gezeigt eine oder mehrere Hohlraumöffnungen 2 aufweisen und relativ zum Hohlraum 1 dünnwandig ausgebildet sein.

Der Hohlkörper 100 umfasst zumindest einen, vorzugsweise mehrere Fußelemente 101 zum zweckmäßig lagesicheren, stabilen Aufstellen des Hohlkörpers 100 in der Schalung 401 und vorzugsweise mehrere Befestigungsmittel 103 zur Befestigung einer Bewehrung 204, 205.

Die Fußelemente 101 bilden untere und z. B. seitliche Abstandshalter und stehen vorzugsweise vom Hohlkörper 100 unten und z. B. seitlich ab.

Die Fußelemente 101 können somit z. B. der Sicherung eines einzuhaltenden Abstands zwischen Unterseite des Hohlkörpers 100 zur Oberseite der Schalung 401 und/oder eines darunter angeordneten Hohlkörpers 100 dienen. Sie können aber auch z. B. der Sicherung eines einzuhaltenden seitlichen Abstands zwischen Seitenfläche des Hohlkörpers 100 und Seitenfläche der Schalung 401 dienen. Ebenfalls können sie z. B. der Sicherung eines einzuhaltenden seitlichen Abstands zwischen Seitenflächen von zwei benachbarten Hohlkörpern 100 dienen.

Die Fußelemente 101 bilden z. B. nach unten zur Schalung 401 hin Abstandshalter, so dass ein Zwischenraum S zwischen den Fußelementen 101 und der Schalung 401 von dem das Bauteil 10 bildenden Material M ausgefüllt werden kann. Ähnliches gilt für Zwischenräume zwischen den einzelnen Hohlkörpern 100 im Bauteil 10 (z. B. Figuren 4, 5, 7 und 14 und 15).

Die Fußelemente 101 weisen vorzugsweise eine Befestigungseinrichtung zur zweckmäßig beweglichen oder unbeweglichen Befestigung (z. B. Aufnahme) einer Bewehrung 202, 204 auf und können z. B. eine (seitliche und/oder untere) Mindestüberdeckung der Bewehrung 202, 204 im Bauteil 10 gewährleisten.

Die Befestigungsmittel 103 können zweckmäßig an einer oder mehreren Seitenflächen und/oder an der Oberseite des Hohlkörpers 100 ausgebildet sein.

Die seitlichen Befestigungsmittel 103 dienen vorzugsweise zur zweckmäßig beweglichen oder unbeweglichen Befestigung (z. B. Aufnahme) und z. B. Lagesicherung einer schräg zur Bauteillängsachse und/oder gekrümmt verlaufender Bewehrung 204, die optional auch an einem Fußelement 101 befestigt sein kann. Die oberen Befestigungsmittel 103 dienen vorzugsweise zur zweckmäßig beweglichen oder unbeweglichen Befestigung (z. B. Aufnahme) und z. B. Lagesicherung einer oberen Bewehrung 205.

Der Hohlkörper 100 kann an seiner Oberseite vorzugsweise mehrere Sockel 105 aufweisen. Die Sockel 105 können mit nicht gezeigten Fußelementen eines Hohlkörpers, der über dem in den Figuren 1 und 2 gezeigten Hohlkörper 100 angeordnet werden kann, in Eingriff kommen, insbesondere um einen Formschluss in vorzugsweise zumindest zwei Raumrichtungen zu ermöglichen. Hierzu können die Sockel 105 und/oder die Fußelemente 101 z. B. im Wesentlichen L- oder V-förmig ausgebildet sein.

Die Fußelemente 101, die Befestigungsmittel 103 und die Sockel 105 können z. B. einstückig-integral am Hohlkörper 100 ausgebildet sein und aus mineralischem Material hergestellt sein. Sie können z. B. während der Herstellung des Hohlkörpers 100 vorzugsweise in einem Gies-, Spritz- oder Schleuderverfahren direkt am Hohlkörper 100 angeformt werden.

Figur 3 zeigt eine perspektivische Darstellung einer anderen Ausführungsform eines Hohlkörpers 100. F

Figur 3 zeigt z. B., dass Seitenflächen 301 des Hohlkörpers100, wie auch alternativ oder ergänzend dessen Oberseite 302 und Unterseite, nicht-parallel zueinander ausgeführt sein können, um so z. B. einen nicht-parallelen Verlauf eventuell erforderlicher Bewehrungsstäbe zu ermöglichen. Die Oberseite 302 des Hohlkörpers 100 kann z. B. in einer oder zwei Richtungen geneigt sein, um so z. B. einen in der Vertikalebene geneigten Verlauf eventuell erforderlicher Bewehrungsstäbe zu ermöglichen.

Figur 4 zeigt in einer Draufsicht, wie mehrere Hohlkörper 100 zueinander und am Rand einer Schalung 401 positioniert werden können. Die Fußelemente 101 dienen dabei zur Lagesicherung der Hohlkörper 100 auf der Schalung 401. Die Fußelemente 101 dienen darüber hinaus zur Sicherung des Abstands der Hohlkörper 100 gegenüber einer seitlichen Schalungsebene und einer unteren Schalungsebene der Schalung 401. Die Fußelemente 101 dienen auch zur Sicherung der Lage und der Abstandseinhaltung einzelner Hohlkörper 100 untereinander, z. B. von nebeneinander und/oder übereinander angeordneten Hohlkörpern 100.

Benachbarte Hohlkörper 100 können mittels Fußelementen 101 miteinander in Eingriff gebracht werden und zwar vorzugsweise mittels zwei Fußelement-Paaren. Ebenfalls können Hohlkörper 100 der Höhe nach miteinander in Eingriff gebracht werden, indem Hohlkörper 100 mit ihren Fußelementen 101 auf andere Hohlkörper 100 aufgestellt werden.

Die Hohlkörper 100 können somit z. B. in einer Raumrichtung, in zwei Raumrichtungen oder in drei Raumrichtungen verteilt und vorzugsweise miteinander in Eingriff gebracht sein werden.

Figur 5 zeigt einen vertikalen Schnitt durch zwei Hohlkörper 100. Die einzelnen Hohlkörper 100 bilden einen Hohlraum 1.

Eine Besonderheit ist, dass die einzelnen Hohlkörper 100 zumindest zwei (z. B. als Hohlkörperlöcher ausgebildete) Hohlraumöffnungen 2 aufweisen und die Hohlräume 1 über die Hohlraumöffnungen 2 fluidisch miteinander verbunden sind, vorzugsweise um ein Durchströmen der Hohlräume 1 mittels eines Fluids wie z. B. ein Gas (insbesondere Luft) oder eine Flüssigkeit (insbesondere Wasser) zu ermöglichen. Die Hohlraumöffnungen 2 können z. B. über eine unter Bezugnahme auf die Figuren 13A und 13B beschriebene Kopplungskonstruktion fluidisch miteinander verbunden sein.

Die Hohlraumöffnungen 1 der einzelnen Hohlkörper 100 sind in der Hohlkörper-Wandstruktur ausgebildet und münden quer in den zugehörigen Hohlraum 1. Ein Öffnungs- oder Durchlassquerschnitt des zugehörigen Hohlraums 1 kann z. B. zumindest doppelt so groß sein wie ein Durchlassquerschnitt der Hohlraumöffnungen 2.

In der in Figur 5 gezeigten Ausführungsform sind die Hohlraumöffnungen 2 an zweckmäßig seitlich gegenüberliegenden Seitenflächen der Hohlkörper 100 ausgebildet. Es sind aber auch Ausführungsformen möglich, bei denen die Hohlraumöffnungen 2 an Ober- und/oder Unterseiten der Hohlkörper 100 ausgebildet sind.

Die in Figur 5 gezeigten Pfeile symbolisieren einen Fluidstrom (z. B. Wasser oder Luft) im Bauteil 10 durch die Hohlräume 1 der Hohlkörper 100 hindurch.

Bei dem Fluidstrom kann es sich z. B. um temperierte Luft oder temperiertes Wasser handeln, um dadurch das Bauteil 10 und somit z. B. einen Gebäude-Innenraum temperieren zu können.

Bei dem Fluidstrom kann es sich z. B. um temperierte Luft und/oder Frischluft handeln, die z. B. einem Gebäude-Innenraum zugeführt werden kann.

Bei dem Fluidstrom kann es sich z. B. um verbrauchte Luft und/oder Rauchgase handeln, die z. B. aus einem Gebäude-Innenraum entfernt werden können.

Die Hohlkörper 100 und die Hohlräume 1 können somit nicht nur zum Zweck der Gewichtseinsparung genutzt werden, wie für Gradienten-Bauteile üblich, sondern insbesondere wegen der fluidisch miteinander verbundenen Hohlräume 1 auch zur Funktionalisierung des Bauteils 10 zur Gebäude-Temperierung, zur Gebäude-Innenraum-Belüftung (z. B. temperierte Luft und/oder Frischluft) und/oder zur Gebäude-Innenraum-Entlüftung (z. B. verbrauchte Raumluft und/oder Rauchgase).

Figur 6 zeigt einen vertikalen Schnitt durch einen anderen Hohlkörper 100.

Figur 6 zeigt insbesondere eine vom Hohlkörper 100 abstehende Ausstülpung 602, durch sich eine Hohlraumöffnung 2 erstreckt.

Die Ausstülpung 602 kann z. B. mit einer temporären Abdeckung versehen werden, um beim Herstellen des Bauteils 10 das Eindringen von Material während dem Einbringen des das Bauteil 10 konstituierenden Materials M (Baustoffs) zu verhindern.

Die Ausstülpung 602 ist vorzugsweise aus mineralischem Material und z. B. einstückig-integral am Hohlkörper 100 ausgebildet.

Die sich durch die Ausstülpung 602 erstreckende Hohlraumöffnung 2 kann insbesondere genutzt werden, um den Hohlraum 1 nach Fertigstellung des Bauteils 10 zur symbolisch dargestellten Außenseite 701 des Bauteils 10 (z. B. ein Gebäude-Innenraum und/oder Gebäude-Außenseite, insbesondere Atmosphäre) hin offen zu halten, so dass eine fluidische Verbindung zwischen dem Hohlraum 1 des Hohlkörpers 100 und der Außenseite 701 des Bauteils 10 ermöglicht werden kann, z. B. um eine Fluidzufuhr zur Außenseite 701 und/oder eine Fluidabfuhr aus der Außenseite 701 heraus gewährleisten zu können.

Am Bauteil 10 kann sich die Ausstülpung 602 somit bis zur Außenseite 701 des Bauteils 10 hin erstrecken.

Alternativ zu der Ausstülpung 602 ist z. B. eine separate, an den Hohlkörper anmontierbare Hülse (z. B. Rohrstummel etc.) möglich. Eine solche Hülse kann z. B. wie eine unter Bezugnahme auf die Figuren 13A und 3B beschriebene Hülse ausgebildet sein.

Figur 7 zeigt einen vertikalen Schnitt durch zwei Hohlkörper 100.

Ein Hohlkörper 100 kann zumindest eine Verstelleinrichtung 603 aufweisen, um eine Fluidströmung durch die sich durch die Ausstülpung 602 erstreckende Hohlraumöffnung 2 zu steuern. Allerdings können auch eine oder mehrere andere der in Figur 7 gezeigten Hohlraumöffnungen 2 mit einer Verstelleinrichtung 603 ausgestattet sein.

Der in Figur 7 linke Hohlkörper 100 umfasst drei Hohlraumöffnungen 2, wobei der in Figur 7 rechte Hohlkörper 100 zwei Hohlraumöffnungen 2 umfasst.

Die Verstelleinrichtung 603 kann z. B. händisch einstellbar und/oder ferngesteuert ausgeführt sein. Sie kann z. B. eine Klappe, einen Lamellenmechanismus, einen Schiebemechanismus etc. umfassen, um eine Fluidströmung (z. B. Gas und/oder Flüssigkeit) durch die Hohlraumöffnung 2 steuern zu können, z. B. eine Fluidströmung zu verhindern, eine Fluidströmung zu ermöglichen und/oder mengenmäßig zu verändern (zweckmäßig zu regulieren).

Die Verstelleinrichtung 603 ist z. B. innerhalb des Hohlkörpers 100 angeordnet, wobei auch Ausführungsformen außerhalb des Hohlkörpers 100 möglich sind. Im Kontext der Erfindung kann die Verstelleinrichtung 603 auch z. B. einen Ventilator umfassen.

Wie schon zuvor erläutert kann durch die sich durch die Ausstülpung 602 erstreckende Hohlraumöffnung 2 nach Fertigstellung des Bauteils 10 Gas, vorzugsweise Luft, z. B. temperierte Luft und/oder Frischluft, in die Außenseite 701 des Bauteils 10 eingebracht und/oder Gas hieraus entfernt werden.

Das Gas kann hierbei aus dem System der miteinander fluidisch verbundenen Hohlräume 1 des Bauteils 10 nachströmen. Das Gas kann z. B. auch an anderer Stelle mit Überdruck in das System der miteinander fluidisch verbundenen Hohlräume 1 eingebracht werden, so dass es an der sich durch die Ausstülpung 602 erstreckenden Hohlraumöffnung 2 ausströmen kann.

Es ist aber wie ebenfalls bereits erwähnt möglich, Gas, vorzugsweise Luft, z. B. verbrauchte Raumluft und/oder Rauchgase, aus der Außenseite 701 des Bauteils 10 mittels der sich durch die Ausstülpung 602 erstreckenden Hohlraumöffnung 2 und das System der miteinander fluidisch verbundenen Hohlräume 1 zu entfernen, insbesondere abzusaugen.

Die Hohlraumöffnungen 2 können ebenfalls vorteilhaft zur Führung von in Figur 7 nicht gezeigten Installationsleitungen wie z.B. Elektroleitungen, Datenkabel, Steuerleitungen, Wasser- oder Sprinklerleitungen etc. genutzt werden.

Figur 8 zeigt einen vertikalen Schnitt durch einen Hohlkörper 100.

Der Hohlraum 1 umfasst eine Hohlraumöffnung 2 und eine strukturierte Innenoberfläche 802, um einen schalldämpfenden Effekt zu erzielen. Die Hohlraumöffnung 2 kann somit ebenfalls vorteilhaft genutzt werden, um einen schalldämpfenden Effekt zu erzielen.

Figur 9 zeigt einen vertikalen Schnitt durch einen Hohlkörper 100.

Der Hohlkörper 100 umfasst mehrere z. B. unterschiedlich ausgeformte Hohlräume 1 mit jeweils einer Hohlraumöffnung 2.

Die einzelnen Hohlräume 1 weisen eine Hohlraumöffnung 2 auf und sind in Form eines Helmholtz-Resonators ausgebildet, um einen schalldämpfenden Effekt zu erzielen. Die Helmholtz-Resonatoren können im Wesentlichen baugleich oder unterschiedlich (z. B. unterschiedlich groß und/oder mit unterschiedlicher Geometrie) ausgebildet sein.

Figur 10 zeigt eine perspektivische Darstellung eines Hohlkörpers 100 mit Fußelementen 101, einem Befestigungsmittel 103 und Bewehrung 202, 205, 901.

Ein Schubdübel 901 aus einem geeigneten Metall, vorzugsweise Bewehrungsstahl, weist im Wesentlichen eine U-Form auf. Die beiden freien Enden der Längsschenkel des Schubdübels 901 können jeweils z. B. eine Verdickung 903 aufweisen, mittels derer Zugkräfte in den Längsschenkeln in das später einzubringende, das Bauteil 10 konstituierende Material, insbesondere aber durch dieses auch auf die obere Bewehrung 205 abgelastet werden können.

Der Schubdübel 901 kann mit dem Hohlkörper 100 mittels des Befestigungsmittels 103 fest verbunden sein. Das Befestigungsmittel 103 kann aus mineralischem Material hergestellt sein, aber auch z. B. ein separates Befestigungsmittel aus Metall oder Kunststoff. Es kann beispielsweise aus einer metallischen, mit dem Hohlkörper 100 fest verbundenen Klammer oder einer anderen Fixierung bestehen. Es kann aber auch aus mineralischem Material und somit aus demselben Baustoff wie der Hohlkörper 100 ausgebildet sein, wobei z. B. der Längsschenkel des Schubdübels 901 im Hohlkörper 100 und insbesondere im Befestigungsmittel 103 eingebettet sein und hiervon zumindest bereichsweise umschlossen sein kann. Das kann z. B. dadurch ermöglicht werden, indem ist der Schubdübel 901 bereits in die Herstellform des Hohlkörpers 100 eingelegt wird.

Die nach oben offene U-förmige Geometrie des Schubdübels 901 erlaubt das einfache Einlegen einer unteren Bewehrung 202 und/oder einer in der Vertikalebene schräg oder gekrümmt verlaufenden Bewehrung von oben her. Da die Verdickungen 903 vorzugsweise stets oberhalb der oberen Bewehrungslage 205 zu liegen kommen, ist auch der Einbau einer oberen Bewehrungslage 205 problemlos möglich. Die Verdickung 903 wird z. B. durch ein Aufstauchen der freien Bügelenden bei der Produktion des Schubdübels 901 bewirkt. Alternativ sind andere Möglichkeiten einer Verdickung, beispielsweise das Aufpressen von geeignet geformten Hülsen oder das Aufschrauben von Muttern oder vergleichbaren Elementen möglich. Der Schubdübel 901 kann alternativ nicht in U-Form, sondern als einzelnes stabförmiges Element mit z. B. oben und/oder unten angebrachten Verdickungen 903 ausgeführt werden.

Figur 11 zeigt eine perspektivische Darstellung eines Hohlkörpers 100 mit Fußelementen 101, einem Befestigungsmittel 103 und einer Schubbewehrung 204.

Die auf mindestens einer der vier Seiten des Hohlkörpers 100 befestigte Schubbewehrung 204 dient der Aufnahme und Übertragung von eventuell zu übertragenden Schub- und/oder Querkräften innerhalb des Bauteils 10.

Die Schubbewehrung 204 kann mittels eines z. B. separaten Befestigungsmittels fest mit dem Hohlkörper 100 verbunden sein, z. B. wie unter Bezugnahme auf Figur 10 beschrieben. Das Befestigungsmittel 103 kann beispielsweise aus einer metallischen, mit dem Hohlkörper fest verbundenen Klammer oder einer anderen Fixierung bestehen. Es kann aber auch aus mineralischem Material und somit demselben Baustoff wie der Hohlkörper 100 ausgebildet sein. In diesem Fall ist die Schubbewehrung 204 bereits in die Herstellform des Hohlkörpers 100 einzulegen.

Figur 12A zeigt eine Aufsicht mit weggelassener Oberseite eines Hohlkörpers 100 und Figur 12B zeigt einen vertikalen Schnitt entlang Linie A-A der Figur 12A.

Die Figuren 12A und 12B illustrieren eine mögliche Ausführungsform für einen Hohlkörper 100 mit einem Lastanker 1103, insbesondere Schwerlastanker. Hohlkörper 100 mit Lastanker kommen insbesondere zur Anwendung, wo eine spätere Aufnahme von Anhängelasten an das Bauteil 10 erforderlich ist.

Der Hohlkörper 100 kann mit einem oder mehreren Schwerlastdübeln ausgestattet sein. Der Hohlkörper 100 verfügt über eine sich im und/oder durch den Hohlraum 1 erstreckende Verstärkungsstruktur, z. B. zwei vertikale Stege 1101 und 1102. Der Schwerlastanker 1103 befindet sich in der Schnittgeraden der Systemebenen der Stege 1101 und 1102. Der Schwerlastanker 1103 verfügt an seinem oberen Ende über ein geeignetes Verankerungselement, beispielsweise eine Verdickung z. B. in Form einer Aufstauchung, z. B. ähnlich wie unter Bezugnahme auf den Schubdübel 901 erläutert. An seinem unteren Ende ist der Schwerlastanker 1103 mit einer Einschraubhülse 1104 oder einer anderen Vorrichtung verbunden.

Figur 13A zeigt eine Explosionsdarstellung einer Kopplungskonstruktion zur insbesondere fluidischen Verbindung der Hohlraumöffnungen 2 von zwei benachbarten Hohlkörpern 100. Figur 13B zeigt die Kopplungskonstruktion in aneinander montiertem Zustand. Die Figuren 13A und 13B illustrieren eine z. B. bereits in den Figuren 5 und 7 zu sehende Verbindung der Hohlräume 1 von zwei Hohlkörpern 100.

Zur Ausbildung der fluidischen Verbindung werden insbesondere zwei ineinanderzuschiebende Hülsen 1201 und 1203 verwendet, die vorzugsweise durch z. B. eine Spiralfeder 1205 oder einer anderen Vorrichtung zusammengehalten werden können oder die einfach fest ineinandergesteckt werden können.

Die Hülsen 1201 und 1203 können z. B. aus insbesondere hochfestem mineralischen Mörtel ausgebildet sein. Sie können z. B. mit einer geeigneten Schalung in einem Gießverfahren hergestellt werden.

Die Hülsen 1201 und 1203 umfassen jeweils einen z. B. als Krempe ausgebildeten Vorsprung 1202 und 1204 zur Anlage, insbesondere zum Andrücken, an den zugehörigen Hohlkörper 100.

Zum Ein- oder Zusammenbau kann in einem ersten Schritt die Spiralfeder 1205 auf den längeren Schaft der Hülse 1203 geschoben werden. In einem zweiten Schritt kann dieser Schaft in den längeren Teil der Hülse 1201 eingeschoben werden, um dadurch eine Kopplungseinrichtung zu bilden. Durch Zusammendrücken der beiden Hülsen 1201 und 1203 und damit einem Anspannen der Spiralfeder 1205 kann die Kopplungseinrichtung in den Spalt zwischen den beiden zu verbindenden Hohlkörpern 100 eingeschoben und positioniert werden. Durch Nachlassen des Drucks beim Zusammendrücken der Kopplungseinrichtung expandiert die Kopplungseinrichtung und schiebt sich in die dafür vorgesehenen Öffnungen der Hohlkörper 100.

Alternativ zu den Hülsen 1201 und 1203 ist es z. B. möglich, an den Hohlkörpern 100 z. B. einstückig-integral ausgebildete Ausstülpungen aneinanderzukoppeln, z. B. ineinander zu schieben. Solche Ausstülpungen können wie z. B. unter Bezugnahme auf die Figur 6 beschrieben ausgebildet sein.

Figur 14 zeigt eine Schnittansicht eines Ausschnitts eines Bauteils 10 mit einer Vielzahl beispielhaft unterschiedlicher Hohlkörper 100.

Das Bauteil 10 ist ein Gradienten-Bauteil, insbesondere Mesogradienten-Bauteil, dessen Gradierung durch die Hohlräume 1 und die Hohlkörper 100 gebildet wird. Die Hohlräume 1 weisen hierbei vorzugsweise eine Größenordnung von 10mm bis 250mm auf.

Die Hohlkörper 100 stellen Verdrängungskörper dar und sind von einem das Bauteil 10 bildenden mineralischen Material M allseitig umschlossen in das Bauteil 10 integriert, wobei z. B. Fußelemente 101 und Hohlraumöffnungen 2 (z. B. Hülsen und/oder Ausstülpungen) sich z. B. bis zur Bauteiloberfläche 11 (zweckmäßig Außenseite 701 des Bauteils 10) erstrecken können und somit z. B. nicht von dem das Bauteil 10 bildenden Material M allseitig bedeckt und/oder umschlossen sind.

Das Bauteil 10 ist beispielhaft als horizontales Bauteil wie z. B. eine Gebäudedecke oder ein Gebäudeboden dargestellt, wobei auch z. B. vertikal, schräg oder bogenförmig ausgerichtete Bauteile wie z. B. Gebäudewände oder balkenförmige Bauteile möglich sind.

In Figur 14 sind die Fußelemente 101 der einzelnen Hohlkörper 100 nach unten ausgerichtet, können bei anderer Ausrichtung des Bauteils 10 aber auch z. B. nach oben ausgerichtet sein.

Figur 15 zeigt eine Schnittansicht eines Ausschnitts eines Bauteils 10 mit einer Vielzahl beispielhaft unterschiedlicher Hohlkörper 100.

Figur 15 zeigt ein vertikal ausgerichtetes Bauteil 10 wie z. B. eine Gebäudewand.

In Figur 15 sind die Fußelemente 101 der einzelnen Hohlkörper 100 seitlich ausgerichtet.

In Abhängigkeit der Ausrichtung des Bauteils 10 (z. B. horizontaler, vertikaler, schräger oder bogenförmiger Verlauf) sind Ausführungsformen möglich, in denen die Fußelemente 101 nicht zwingend nach unten ausgerichtet sein müssen, sondern z. B. nach oben oder seitlich (z. B. horizontal oder schräg) ausgerichtet sein können.

Figur 16 zeigt eine schematische Draufsicht auf ein insbesondere horizontal ausgerichtetes Bauteil 10 (z. B. ein Gebäudeboden oder eine Gebäudedecke), das vorzugsweise eine Vielzahl an wie hierin offenbarten Hohlkörpern 100 umfassen kann. Figur 17 zeigt eine zugehörige Seitenansicht des Bauteils 10, insbesondere eine sich parallel zum Bauteil 10 erstreckende Mittelebene P des Bauteils 10.

Das Bauteil 10 umfasst insbesondere eine Vielzahl an seitlich beabstandet nebeneinander angeordneten und insbesondere mittels Fußelementen 101 zweckmäßig seitlich miteinander im Eingriff stehenden Hohlkörpern 100, zwischen denen insbesondere längliche Räume (z. B. längliche Spalte, Abstände, etc.) ausgebildet sind.

Die Räume kreuzen sich in Kreuzungsstellen CP und erstrecken sich z. B. in zumindest zwei zweckmäßig unterschiedlichen Raumrichtungen x, y (z. B. Längen- und Breitenrichtung des Bauteils 10) und werden von einem das Bauteil 10 bildenden mineralischen Material M vorzugsweise vollständig ausgefüllt, um eine innere vorzugsweise zweidimensionale gitterförmige Tragrippenstruktur 1500 zu bilden, wodurch vorteilhaft ein zweiachsiger Lastabtrag in den zwei Raumrichtungen x, y ermöglicht werden kann.

Bei dem Ausführungsbeispiel der Figur 16 sind die Hohlkörper 100 nur in einer Lage beabstandet nebeneinander angeordnet. Es sind aber auch Ausführungsbeispiele möglich, bei denen miteinander im Eingriff stehende Hohlkörper 100 seitlich beabstandet nebeneinander und in zwei oder mehr als zwei Lagen beabstandet übereinander angeordnet sind, um eine innere insbesondere dreidimensionale und/oder als Raumtragwerk ausgebildete gitterförmige Tragrippenstruktur 1500 zu erzeugen, wodurch ebenfalls vorteilhaft ein zweiachsiger Lastabtrag in den zwei Raumrichtungen x, y ermöglicht werden kann, allerdings mit einem zweckmäßig großen Hebelarm in der dritten Raumrichtung z (z. B. Dickenrichtung des Bauteils 10).

Die Tragrippenstruktur 1500 umfasst eine z. B. außen umlaufende Rahmentragstruktur 1501. Die Tragrippenstruktur 1500 ist tragstrukturell an die Rahmentragstruktur 1501 angeschlossen und wird ebenfalls durch das das Bauteil 10 bildende mineralische Material M gebildet. Die Rahmentragstruktur 1501 ist vorzugsweise in ihrer Umfangsrichtung geschlossen und bildet z. B. eine äußere Randeinfassung für die Tragrippenstruktur 1500.

Es ist möglich, dass die Tragrippenstruktur 1500 und vorzugsweise die Rahmentragstruktur 1501 durch eine Bewehrung 1502 verstärkt ist, die eine Vielzahl an z. B. einzelnen Bewehrungsstäben umfassen kann. Zu Darstellungszwecken ist in Figur 16 nicht die gesamte Bewehrung 1502 dargestellt und nicht alle Teile sind mit Bezugszeichen versehen.

Die die Tragrippenstruktur 1500 und vorzugsweise die Rahmentragstruktur 1501 verstärkende Bewehrung 1502 kann vorzugsweise mittels den Fußelementen 101, den Befestigungseinrichtungen und/oder den Befestigungsmitteln 103 in ihrer Lage und/oder ihrem Verlauf so festgelegt sein, dass sie zu mindestens im Wesentlichen 90% ihrer Oberfläche von dem das Bauteil 10 bildenden mineralischem Material M vollständig umhüllt wird und/oder zu maximal im Wesentlichen 10% ihrer Länge gelagert wird. Dadurch kann eine lange und effektive Verankerung der Bewehrung 1502 in dem das Bauteil 10 bildenden mineralischen Material M gewährleistet werden.

Figur 16 zeigt z. B., dass die Räume, die die Tragrippenstruktur 1500 verstärkende Bewehrung 1502 und/oder die einzelnen Tragrippen der Tragrippenstruktur 1500 in Spalten und Reihen angeordnet sein können. Die Spalten und Reihen können z. B. im Wesentlichen rechtwinklig zueinander ausgerichtet sein. Sie können im Kontext der Erfindung aber auch z. B. schräg, diagonal und/oder nicht rechtwinklig zueinander ausgerichtet sein, wodurch zweckmäßig Tragrippenstrukturen 1500 mit unterschiedlichen Formen und Strukturen ermöglicht werden können.

Die die Tragrippenstruktur 1500 verstärkende Bewehrung 1502 aus den Reihen und Spalten kreuzt sich gegenseitig in Kreuzungsstellen CP der Räume und zwar zweckmäßig unterhalb der Mittelebene P des Bauteils 10 und/oder oberhalb der Mittelebene P des Bauteils 10.

Wird z. B. ein Bewehrungsstab auf einer langen Unterlage aufgelegt, so kann das das Bauteil bildende Material den Bewehrungsstab entlang der Unterlage nicht vollständig und somit nicht optimal umhüllen, was zu einer verschlechterten Verankerung führt.

Die die Tragrippenstruktur 1500 verstärkende Bewehrung 1502 kann z. B. durch Lagerstrukturen (z. B. Vorsprünge) 1503 gelagert sein, die jeweils eine Lagerstrecke von z. B. maximal nur 5cm aufweisen können und z. B. durch die Fußelemente 101, die Befestigungseinrichtungen und/oder die Befestigungsmittel 103 zur Verfügung gestellt werden können, wie z. B. schematisch in Figur 18 gezeigt. Die Fußelemente 101, die Befestigungseinrichtungen und/oder die Befestigungsmittel 103 können, müssen aber nicht zwingend jeweils eine maximale Länge von im Wesentlichen 5cm aufweisen, sondern können z. B. auch länger oder kürzer ausgebildet sein.

In Figur 17 und Figur 19 kennzeichnet das Bezugszeichen d die Dicke des Bauteils 10 insbesondere in Raumrichtung z und somit in der Dickenrichtung des Bauteils 10.

Zu erwähnen ist, dass die Räume der Reihen und Spalten entlang ihrer Längserstreckung z. B. innerhalb und außerhalb der Kreuzungsstellen CP eine Raumerstreckung h, insbesondere eine Höhenerstreckung, aufweisen können, die in Dickenrichtung z des Bauteils 10 zumindest abschnittsweise mindestens 90% oder sogar 100% der Dicke d des Bauteils 10 betragen kann. Mit anderen Worten kann die Raumerstreckung h in Dickenrichtung z mindestens 90% oder sogar 100% der Dicke d des Bauteils 10 betragen, was insbesondere für einen zweiaxialen Lastabtrag hilfreich sein kann.

Die Hohlkörper 100 können auf unterschiedliche Weise in das Bauteil 10 integriert werden.

So kann das Bauteil 10 z. B. Hohlkörper 100 umfassen, die von dem das Bauteil 10 bildenden mineralischen Material M vollständig umschlossen in das Bauteil 10 integriert sind, insbesondere inklusive deren Oberseiten, Unterseiten, Seitenflächen und optional deren zumindest ein Fußelement 101.

Das Bauteil 10 kann aber auch z. B. Hohlkörper 100 umfassen, deren Hohlkörper-Wandstrukturen und/oder deren Unterseiten, Oberseiten, Seitenflächen und/oder Fußelemente 101 sich bis zur Bauteiloberfläche 11 erstrecken und/oder im Wesentlichen bündig mit der Bauteiloberfläche 11 abschließen und somit vorzugsweise von dem das Bauteil 10 bildenden mineralischen Material M nicht überdeckt sind, was z. B. schematisch in Figur 19 illustriert ist.

Eine Unterseite der Hohlkörper 100 und eine Unterseite der Fußelemente 101 können im Wesentlichen bündig zueinander ausgerichtet sein, insbesondere so, dass das das Bauteil 10 bildende mineralische Material M nicht unter die Unterseite der Hohlkörper 100 gelangen kann, was ebenfalls z. B. schematisch in Figur 19 illustriert ist.

Zwischen den Fußelementen 101 kann aber vorzugsweise ein Zwischenraum S ausgebildet sein, der durch das das Bauteil 10 bildende mineralische Material M ausgefüllt sein kann, was z. B. schematisch in Figur 20 illustriert ist.

Die Erfindung ist nicht auf die oben beschriebenen bevorzugten Ausführungsbeispiele beschränkt.

## Patentansprüche

1. Bauteil (10), vorzugsweise Gradienten-Bauteil, aus mineralischem Material, mit:
- zumindest einer Bewehrung (202, 204, 205, 903, 1502) und
- einer Vielzahl an Hohlräumen (1), die durch eine Vielzahl an von in das Bauteil (10) integrierten Hohlkörpern (100) gebildet sind,
wobei
- die einzelnen Hohlkörper (100) zumindest eine Hohlraumöffnung (2) aufweisen und die Hohlräume (1) über die Hohlraumöffnungen (2) fluidisch miteinander verbunden sind, vorzugsweise um ein Durchströmen der Hohlräume (1) mittels eines Fluids zu ermöglichen, und wobei die Hohlkörper (100) von einem das Bauteil (10) bildenden mineralischen Material (M) allseitig umschlossen in das Bauteil (10) integriert sind,
**dadurch gekennzeichnet, dass** die einzelnen Hohlkörper (100) zumindest ein Fußelement (101) umfassen, wobei benachbarte Hohlkörper (100) mittels der Fußelemente (101) miteinander in Eingriff sind, vorzugsweise mittels zumindest zweier Fußelement-Paare, und/oder die Hohlkörper (100) übereinander angeordnet sind.

2. Bauteil (10) nach Anspruch 1, **dadurch gekennzeichnet, dass** zumindest ein Hohlkörper (100) zumindest drei Hohlraumöffnungen (2) aufweist, vorzugsweise zumindest einen Einlass und zumindest einen Auslass.

3. Bauteil (10) nach Anspruch 1 oder 2, **dadurch gekennzeichnet, dass** zumindest ein Hohlkörper (100) zumindest eine sich zur Außenseite (701) des Bauteils (10) hin öffnende Hohlraumöffnung (2) aufweist, vorzugsweise um ein Ausströmen eines Gases aus dem Bauteil (10) und/oder einen Abtransport eines Gases über das Bauteil (10) zu ermöglichen.

4. Bauteil (10) nach einem der vorhergehenden Ansprüche, **dadurch gekennzeichnet, dass** die Hohlraumöffnungen (2) über eine Kopplungskonstruktion fluidisch miteinander verbunden sind und vorzugsweise die Kopplungskonstruktion zumindest eine Hülse (1201, 1203) und/oder Ausstülpung umfasst, vorzugsweise die Kopplungskonstruktion zwei ineinandergeschobene Hülsen (1201, 1203) und/oder Ausstülpungen umfasst.

5. Bauteil (10) nach einem der vorhergehenden Ansprüche, **dadurch gekennzeichnet, dass** sich zumindest eine Installationsleitung durch zumindest einige der Hohlraumöffnungen (2) erstreckt.

6. Bauteil (10) nach einem der vorhergehenden Ansprüche, **dadurch gekennzeichnet, dass** die Hohlräume (1) unterschiedlich groß ausgebildet sind und/oder eine Größenordnung von 10mm bis 250mm aufweisen, vorzugsweise von 75mm bis 250mm.

7. Bauteil (10) nach einem der vorhergehenden Ansprüche, **dadurch gekennzeichnet, dass**
- die Hohlkörper (100) nebeneinander angeordnet sind, und/oder
- benachbarte Hohlkörper (100) miteinander in Eingriff sind.

8. Bauteil (10) nach einem der vorhergehenden Ansprüche, **dadurch gekennzeichnet, dass** das Bauteil (10) durch die fluidisch miteinander verbundenen Hohlräume (1) zur Gebäude-Innenraum-Temperierung, zur Gebäude-Innenraum-Belüftung und/oder zur Gebäude-Innenraum-Entlüftung ausgebildet ist und/oder eine Gebäudewand, Gebäudedecke oder Gebäudeboden bildet.

9. Bauteil (10) nach einem der vorhergehenden Ansprüche, **dadurch gekennzeichnet, dass**
- eine Temperier- und/oder Versorgungseinrichtung zur Verfügung gestellt ist, um die Hohlräume (1) mit einem temperierten Fluid zu durchströmen, und/oder
- eine Beaufschlagungseinrichtung zur Verfügung gestellt ist, um einen Abtransport eines Gases über die Hohlraumöffnungen (2) zu ermöglichen, und/oder
- die Hohlräume (1) im Bauteilinneren fluidisch miteinander verbunden sind, vorzugsweise in einer, zwei oder drei Raumrichtungen.

10. Bauteil (10) nach einem der vorhergehenden Ansprüche, **dadurch gekennzeichnet, dass** die Hohlkörper (100) aus mineralischem Material ausgebildet sind.

11. Bauteil (10) nach einem der vorhergehenden Ansprüche, **dadurch gekennzeichnet, dass** die einzelnen Hohlkörper (100) Befestigungsmittel (103), an denen eine Bewehrung (204, 205, 903) befestigt ist, umfassen.

12. Bauteil (10) nach einem der vorhergehenden Ansprüche, **dadurch gekennzeichnet, dass**
- die Fußelemente (101) einen Abstand zwischen benachbarten Hohlkörpern (100) und/oder zwischen Hohlkörpern (100) und einer Bauteiloberfläche (11) definieren, und/oder
- an den Fußelementen (101) zumindest eine Bewehrung (202, 204) befestigt ist.

13. Bauteil (10) nach einem der vorhergehenden Ansprüche, **dadurch gekennzeichnet, dass** zumindest eine Hohlraumöffnung (2) sich durch eine von zumindest einem Hohlkörper (100) abstehende Ausstülpung (602) und/oder Hülse (1201, 1203) erstreckt, vorzugsweise die Ausstülpung (602) und/oder Hülse (1201, 1203) aus mineralischem Material ausgebildet ist, und/oder die Ausstülpung (602) und/oder Hülse sich bis zur Außenseite (701) des Bauteils (10) erstreckt.

14. Bauteil (10) nach einem der vorhergehenden Ansprüche, **dadurch gekennzeichnet, dass** das Bauteil (10) zumindest eine Verstelleinrichtung (603) aufweist, um eine Fluidströmung durch zumindest eine Hohlraumöffnung (2), vorzugsweise aus dem Bauteil (10) heraus, zu steuern.

15. Bauteil (10) nach einem der vorhergehenden Ansprüche, **dadurch gekennzeichnet, dass** zumindest ein Hohlraum (1) in Form eines Helmholtz-Resonators ausgebildet ist und/oder eine strukturierte Innenoberfläche (802) aufweist.

16. Bauteil (10) nach einem der vorhergehenden Ansprüche, **dadurch gekennzeichnet, dass**
- zumindest eine Ausstülpung (602) einstückig-integral am zugehörigen Hohlkörper (100) ausgebildet ist, und/oder
- das zumindest eine Fußelement (101) und/oder die Befestigungsmittel (103) einstückig-integral am zugehörigen Hohlkörper (100) ausgebildet sind.

17. Bauteil (10) nach einem der vorhergehenden Ansprüche, **dadurch gekennzeichnet, dass** in zumindest einen Hohlkörper (100) zumindest ein Lastanker (1103) integriert ist.

18. Bauteil (10) nach einem der vorhergehenden Ansprüche, **dadurch gekennzeichnet, dass** das Bauteil (10)
- ein Gradienten-Bauteil ist, dessen Gradierung durch die Hohlräume (1) und/oder Hohlkörper (100) gebildet wird, und/oder
- ein Gradienten-Betonbauteil oder Mesogradienten-Betonbauteil bildet.

19. Bauteil (10) nach einem der vorhergehenden Ansprüche, **dadurch gekennzeichnet, dass**
- die einzelnen Hohlkörper (100) hohlkastenförmig ausgebildet sind, und/oder
- die Hohlräume (1) und/oder Hohlkörper (100) eine quaderförmige oder prismaförmige Grundform aufweisen, und/oder
- die Hohlkörper (100) in zumindest zwei oder drei Raumrichtungen verteilt sind und/oder miteinander in Eingriff sind.

20. Bauteil (10) nach einem der vorhergehenden Ansprüche, **dadurch gekennzeichnet, dass** die einzelnen Hohlkörper (100) eine Hohlkörper-Wandstruktur aufweisen, die eine Hohlkörper-Hülle bilden und den zumindest einen Hohlraum (1) allseitig umschließen.

21. Bauteil (10) nach einem der vorhergehenden Ansprüche, **dadurch gekennzeichnet, dass**
- zumindest eine Hohlraumöffnung (2) quer in den zugehörigen Hohlraum (1) mündet,
- ein Öffnungs- oder Durchlassquerschnitt eines Hohlraums (1) zumindest doppelt so groß ist wie ein Durchlassquerschnitt einer zugehörigen Hohlraumöffnung (2), und/oder
- zumindest eine Hohlraumöffnung (2) in der zugehörigen Hohlkörper-Wandstruktur ausgebildet ist.

22. Bauteil (10) nach einem der vorhergehenden Ansprüche, **dadurch gekennzeichnet, dass** ein Zwischenraum (S) zwischen den Fußelementen (101) der einzelnen Hohlkörper (100) von einem das Bauteil (10) bildenden mineralischen Material (M) ausgefüllt ist.

23. Bauteil (10) nach einem der vorhergehenden Ansprüche, **dadurch gekennzeichnet, dass** zumindest ein Fußelement (101) der einzelnen Hohlkörper (100) sich bis zur Bauteiloberfläche (11) erstreckt und/oder zumindest ein Fußelement (101) der einzelnen Hohlkörper (100) von dem das Bauteil (10) bildenden mineralischen Material (M) vollständig umschlossen in das Bauteil (10) integriert ist.

24. Bauteil (10) nach einem der vorhergehenden Ansprüche, **dadurch gekennzeichnet, dass** zumindest ein Fußelement (101) der einzelnen Hohlkörper (100) nach unten, nach oben oder seitlich ausgerichtet ist.

25. Bauteil (10) nach einem der vorhergehenden Ansprüche, **dadurch gekennzeichnet, dass** zwischen miteinander im Eingriff stehenden und voneinander beabstandeten Hohlkörpern (100), insbesondere zwischen beabstandet übereinander und/oder seitlich beabstandet nebeneinander angeordneten und miteinander im Eingriff stehenden Hohlkörpern (100), Räume ausgebildet sind, wobei die Räume sich in zumindest zwei unterschiedlichen Raumrichtungen (x, y) erstrecken, sich in Kreuzungsstellen (CP) gegenseitig kreuzen und von einem das Bauteil (10) bildenden mineralischen Material (M) ausgefüllt sind, um eine innere insbesondere gitterförmige Tragrippenstruktur (1500) zu bilden.

26. Bauteil (10) nach Anspruch 25, **dadurch gekennzeichnet, dass** die Tragrippenstruktur (1500)
- eine außen umlaufende durch das das Bauteil (10) bildende mineralische Material (M) ausgebildete Rahmentragstruktur (1501) umfasst, und/oder
- zur zweidimensionalen Lastabtragung ausgebildet ist.

27. Bauteil (10) nach Anspruch 25 oder 26, **dadurch gekennzeichnet, dass** die Tragrippenstruktur (1500) durch eine Bewehrung (1502) verstärkt ist und vorzugsweise die die Tragrippenstruktur (1500) verstärkende Bewehrung (1502)
- zu mindestens 90% ihrer Oberfläche von dem das Bauteil (10) bildenden mineralischen Material (M) vollständig umhüllt wird, und/oder
- zu maximal 10% ihrer Länge gelagert ist.

28. Bauteil (10) nach einem der Ansprüche 25 bis 27, **dadurch gekennzeichnet, dass**
- die Räume in Spalten und Reihen angeordnet sind und die die Tragrippenstruktur (1500) verstärkende Bewehrung (1502) aus den Reihen und Spalten sich in den Kreuzungsstellen (CP) der Räume gegenseitig kreuzt und zwar vorzugsweise unterhalb und/oder oberhalb einer sich parallel zum Bauteil (10) erstreckenden Mittelebene (P) des Bauteils (10), und/oder
- die die Tragrippenstruktur (1500) verstärkende Bewehrung (1502) durch Lagerstrukturen (1503) gelagert ist, die jeweils eine Lagerstrecke von maximal 5cm aufweisen und die vorzugsweise an den Fußelementen (101), den Befestigungseinrichtungen und/oder den Befestigungsmitteln (103) zur Verfügung gestellt sind.

29. Bauteil (10) nach einem der Ansprüche 25 bis 28, **dadurch gekennzeichnet, dass** die Räume in Spalten und Reihen angeordnet sind und die Räume der Spalten und Reihen innerhalb und außerhalb der Kreuzungsstellen (CP) eine Raumerstreckung (h) aufweisen, die in Dickenrichtung (z) des Bauteils (10) mindestens 90% oder 100% der Dicke (d) des Bauteils (10) beträgt und die durch das das Bauteil (10) bildende mineralische Material (M) definiert wird.

30. Bauteil (10) nach einem der vorhergehenden Ansprüche, **dadurch gekennzeichnet, dass** das Bauteil (10) Hohlkörper (100) umfasst, die von dem das Bauteil (10) bildenden mineralischen Material (M) vollständig umschlossen in das Bauteil (10) integriert sind.

31. Bauteil (10) nach einem der vorhergehenden Ansprüche, **dadurch gekennzeichnet, dass** das Bauteil (10) Hohlkörper (100) umfasst, deren Hohlkörper-Wandstrukturen und/oder deren Unterseiten, Oberseiten, Seitenflächen und/oder zumindest ein Fußelement (101)
- sich vorzugsweise aus dem das Bauteil (10) bildenden mineralischen Material (M) bis zur Bauteiloberfläche (11) erstrecken,
- im Wesentlichen bündig mit der Bauteiloberfläche (11) abschließen,
- im Wesentlichen bündig mit dem das Bauteil (10) bildenden mineralischen Material (M) abschließen, und/oder
- von dem das Bauteil (10) bildenden mineralischen Material (M) nicht überdeckt sind.

32. Bauteil (10) nach einem der vorhergehenden Ansprüche, **dadurch gekennzeichnet, dass** das Bauteil (10) eine ebene Bauteiloberfläche (11) aufweist, die durch das das Bauteil (10) bildende mineralische Material (M) und zusätzlich durch die Hohlkörper-Wandstrukturen, Unterseiten, Oberseiten, Seitenflächen und/oder Fußelemente (101) der Hohlkörper (100) ausgebildet ist.

33. Bauteil (10) nach einem der vorhergehenden Ansprüche, **dadurch gekennzeichnet, dass** das Bauteil (10) Hohlkörper (100) umfasst, zwischen deren miteinander im Eingriff stehenden Fußelementen (101) ein Zwischenraum (S) ausgebildet ist, der durch die miteinander im Eingriff stehenden Fußelemente (101) erzeugt wird, durch das das Bauteil (10) bildende mineralische Material (M) ausgefüllt ist und vorzugsweise sich zwischen den miteinander im Eingriff stehenden Fußelementen (101) hindurch bis zur Bauteiloberfläche (11) erstreckt.

## Claims

1. Component (10), preferably gradient component, made of mineral material, comprising:
- at least one reinforcement (202, 204, 205, 903, 1502), and
- a plurality of hollow spaces (1) which are formed by a plurality of hollow bodies (100) integrated in the component (10),
wherein
- the individual hollow bodies (100) comprise at least one hollow-space opening (2) and the hollow spaces (1) are fluidically connected to one another via the hollow-space openings (2), preferably in order to enable a flow through the hollow spaces (1) by means of a fluid, and wherein the hollow bodies (100) are integrated in the component (10) enclosed on all sides by a mineral material (M) forming the component (10),
**characterised in that**
the individual hollow bodies (100) comprise at least one base element (101), wherein adjacent hollow bodies (100) are in engagement with one another by means of the base elements (101), preferably by means of at least two pairs of base elements, and/or the hollow bodies (100) are arranged one above the other.

2. Component (10) according to Claim 1, **characterised in that** at least one hollow body (100) comprises at least three hollow-space openings (2), preferably at least one inlet and at least one outlet.

3. Component (10) according to Claim 1 or 2, **characterised in that** at least one hollow body (100) comprises at least one hollow-space opening (2) opening towards the outer side (701) of the component (10), preferably in order to enable an outflow of a gas from the component (10) and/or a removal of a gas via the component (10).

4. Component (10) according to any of the preceding claims, **characterised in that** the hollow-space openings (2) are fluidically connected to one another via a coupling structure, and preferably the coupling structure comprises at least one sleeve (1201, 1203) and/or protrusion, preferably the coupling structure comprises two sleeves (1201, 1203) and/or protrusions slid into one another.

5. Component (10) according to any of the preceding claims, **characterised in that** at least one installation line extends through at least some of the hollow-space openings (2).

6. Component (10) according to any of the preceding claims, **characterised in that** the hollow spaces (1) are formed with different sizes and/or have a size in the range from 10 mm to 250 mm, preferably from 75 mm to 250 mm.

7. Component (10) according to any of the preceding claims, **characterised in that**
- the hollow bodies (100) are arranged side by side, and/or
- adjacent hollow bodies (100) are in engagement with one another.

8. Component (10) according to any of the preceding claims, **characterised in that** the component (10) is configured, by means of the hollow spaces (1) fluidically connected to one another, for building interior-space thermal conditioning, building interior-space ventilation and/or building interior-space exhaust ventilation and/or forms a building wall, building ceiling or building floor.

9. Component (10) according to any of the preceding claims, **characterised in that**
- a thermal conditioning and/or supply device is provided in order to allow a thermal conditioned fluid to flow through the hollow spaces (1), and/or
- an urging device is provided in order to enable a removal of a gas via the hollow-space openings (2), and/or
- the hollow spaces (1) are fluidically connected to one another in the interior of the component, preferably in one, two or three spatial directions.

10. Component (10) according to any of the preceding claims, **characterised in that** the hollow bodies (100) are formed from mineral material.

11. Component (10) according to any of the preceding claims, **characterised in that** the individual hollow bodies (100) comprise fastening means (103) to which a reinforcement (204, 205, 903) is fastened.

12. Component (10) according to any of the preceding claims, **characterised in that**
- the base elements (101) define a spacing between adjacent hollow bodies (100) and/or between hollow bodies (100) and a component surface (11), and/or
- at least one reinforcement (202, 204) is fastened to the base elements (101).

13. Component (10) according to any of the preceding claims, **characterised in that** at least one hollow-space opening (2) extends through a protrusion (602) and/or sleeve (1201, 1203) projecting from at least one hollow body (100), preferably the protrusion (602) and/or sleeve (1201, 1203) is formed from mineral material, and/or the protrusion (602) and/or sleeve extends up to the outer side (701) of the component (10).

14. Component (10) according to any of the preceding claims, **characterised in that** the component (10) comprises at least one adjusting device (603) in order to control a fluid flow through at least one hollow-space opening (2), preferably out of the component (10).

15. Component (10) according to any of the preceding claims, **characterised in that** at least one hollow space (1) is made in form of a Helmholtz resonator and/or comprises a structured inner surface (802).

16. Component (10) according to any of the preceding claims, **characterised in that**
- at least one protrusion (602) is formed one-piece integrally on the associated hollow body (100), and/or
- the at least one base element (101) and/or the fastening means (103) are formed one-piece integrally on the associated hollow body (100).

17. Component (10) according to any of the preceding claims, **characterised in that** at least one load anchor (1103) is integrated in at least one hollow body (100).

18. Component (10) according to any of the preceding claims, **characterised in that** the component (10)
- is a gradient component, the gradation of which is formed by the hollow spaces (1) and/or hollow bodies (100), and/or
- forms a gradient concrete component or a meso-gradient concrete component.

19. Component (10) according to any of the preceding claims, **characterised in that**
- the individual hollow bodies (100) are formed hollow box-shaped, and/or
- the hollow spaces (1) and/or hollow bodies (100) have a cuboidal or prismatic basic shape, and/or
- the hollow bodies (100) are in at least two or three spatial directions distributed and/or in engagement with one another.

20. Component (10) according to any of the preceding claims, **characterised in that** the individual hollow bodies (100) comprise a hollow-body wall structure forming a hollow-body shell and enclosing the at least one hollow space (1) on all sides.

21. Component (10) according to any of the preceding claims, **characterised in that**
- at least one hollow-space opening (2) opens transversely into the associated hollow space (1),
- an opening or passage cross-section of a hollow space (1) is at least twice as large as a passage cross-section of an associated hollow-space opening (2), and/or
- at least one hollow-space opening (2) is formed in the associated hollow-body wall structure.

22. Component (10) according to any of the preceding claims, **characterised in that** an intermediate space (S) between the base elements (101) of the individual hollow bodies (100) is filled with a mineral material (M) forming the component (10).

23. Component (10) according to any of the preceding claims, **characterised in that** at least one base element (101) of the individual hollow bodies (100) extends up to the component surface (11) and/or at least one base element (101) of the individual hollow bodies (100) is integrated in the component (10) completely enclosed by the mineral material (M) forming the component (10).

24. Component (10) according to any of the preceding claims, **characterised in that** at least one base element (101) of the individual hollow bodies (100) is oriented downward, upward or laterally.

25. Component (10) according to any of the preceding claims, **characterised in that** spaces are formed between hollow bodies (100) in engagement with one another and spaced apart from one another, in particular between hollow bodies (100) arranged spaced apart one above the other and/or laterally spaced apart side by side and in engagement with one another, wherein the spaces extend in at least two different spatial directions (x, y), intersect one another at intersection points (CP), and are filled with a mineral material (M) forming the component (10) in order to form an internal in particular lattice-shaped load-bearing rib structure (1500).

26. Component (10) according to Claim 25, **characterised in that** the load-bearing rib structure (1500)
- comprises an externally circumferential frame load-bearing structure (1501) formed by the mineral material (M) forming the component (10), and/or
- is configured for two-dimensional load transfer.

27. Component (10) according to Claim 25 or 26, **characterised in that** the load-bearing rib structure (1500) is reinforced by a reinforcement (1502), and preferably the reinforcement (1502) reinforcing the load-bearing rib structure (1500)
- is completely enveloped by the mineral material (M) forming the component (10) to at least 90% of its surface and/or
- is supported to at most 10% of its length.

28. Component (10) according to any of Claims 25 to 27, **characterised in that**
- the spaces are arranged in columns and rows and the reinforcement (1502) reinforcing the load-bearing rib structure (1500) from the rows and columns intersects each other at the intersection points (CP) of the spaces, preferably below and/or above a mid-plane (P) of the component (10) extending parallel to the component (10), and/or
- the reinforcement (1502) reinforcing the load-bearing rib structure (1500) is supported by support structures (1503) each having a support length of at most 5 cm and preferably provided on the base elements (101), the fastening devices and/or the fastening means (103).

29. Component (10) according to any of Claims 25 to 28, **characterised in that** the spaces are arranged in columns and rows and the spaces of the columns and rows have, within and outside the intersection points (CP), a spatial extent (h) which, in the thickness direction (z) of the component (10), amounts to at least 90% or 100% of the thickness (d) of the component (10) and is defined by the mineral material (M) forming the component (10).

30. Component (10) according to any of the preceding claims, **characterised in that** the component (10) comprises hollow bodies (100) integrated in the component (10) completely enclosed by the mineral material (M) forming the component (10).

31. Component (10) according to any of the preceding claims, **characterised in that** the component (10) comprises hollow bodies (100) the hollow-body wall structures and/or lower sides, upper sides, side faces and/or at least one base element (101) of which
- extend preferably from the mineral material (M) forming the component (10) up to the component surface (11),
- terminate substantially flush with the component surface (11),
- terminate substantially flush with the mineral material (M) forming the component (10), and/or
- are not covered by the mineral material (M) forming the component (10).

32. Component (10) according to any of the preceding claims, **characterised in that** the component (10) comprises a planar component surface (11) which is formed by the mineral material (M) forming the component (10) and additionally by the hollow-body wall structures, lower sides, upper sides, side faces and/or base elements (101) of the hollow bodies (100).

33. Component (10) according to any of the preceding claims, **characterised in that** the component (10) comprises hollow bodies (100) between whose base elements (101) in engagement with one another an intermediate space (S) is formed which is generated by the base elements (101) in engagement with one another, is filled with the mineral material (M) forming the component (10), and preferably extends between the base elements (101) in engagement with one another through up to the component surface (11).

## Revendications

1. Composant (10), de préférence composant à gradient, composé d'un matériau minéral, avec :
- au moins un renfort (202, 204, 205, 903, 1502) et
- une pluralité de cavités (1), qui sont formées par une pluralité de corps creux (100) intégrés dans le composant (10),
- les corps creux (100) individuels comportant au moins une ouverture de cavité (2) et les cavités (1) étant reliées en communication fluidique les unes aux autres par les ouvertures de cavité (2), de préférence pour permettre à un fluide de s'écouler à travers les cavités (1), et les corps creux (100) étant intégrés dans le composant (10) de manière à être entourés de tous côtés par un matériau minéral (M) formant le composant (10),
**caractérisé en ce que**
les corps creux (100) individuels comprennent au moins un élément de pied (101), des corps creux (100) adjacents étant en prise les uns avec les autres au moyen des éléments de pied (101), de préférence au moyen d'au moins deux paires d'éléments de pied, et/ou les corps creux (100) étant disposés les uns au-dessus des autres.

2. Composant (10) selon la revendication 1, **caractérisé en ce qu'**au moins un corps creux (100) comporte au moins trois ouvertures de cavité (2), de préférence au moins une entrée et au moins une sortie.

3. Composant (10) selon la revendication 1 ou 2, **caractérisé en ce qu'**au moins un corps creux (100) comporte au moins une ouverture de cavité (2) s'ouvrant vers le côté extérieur (701) du composant (10), de préférence pour permettre un écoulement d'un gaz hors du composant (10) et/ou une évacuation d'un gaz par le composant (10).

4. Composant (10) selon l'une des revendications précédentes, **caractérisé en ce que** les ouvertures de cavité (2) sont reliées entre elles en communication fluidique par une structure d'accouplement, et de préférence la structure d'accouplement comprend au moins une douille (1201, 1203) et/ou une protubérance, de préférence la structure d'accouplement comprend deux douilles (1201, 1203) et/ou protubérances enfilées l'une dans l'autre.

5. Composant (10) selon l'une des revendications précédentes, **caractérisé en ce qu'**au moins une conduite d'installation s'étend à travers au moins certaines des ouvertures de cavité (2).

6. Composant (10) selon l'une des revendications précédentes, **caractérisé en ce que** les cavités (1) sont de tailles différentes et/ou présentent un ordre de grandeur de 10 mm à 250 mm, de préférence de 75 mm à 250 mm.

7. Composant (10) selon l'une des revendications précédentes, **caractérisé en ce que**
- les corps creux (100) sont disposés côte à côte, et/ou
- des corps creux (100) adjacents sont en prise les uns avec les autres.

8. Composant (10) selon l'une des revendications précédentes, **caractérisé en ce que** le composant (10) est formé par les cavités (1) reliées en communication fluidique entre elles pour la thermorégulation d'espace intérieur de bâtiment, pour l'aération d'espace intérieur de bâtiment et/ou pour la ventilation d'espace intérieur de bâtiment et/ou forme un mur de bâtiment, un plafond de bâtiment ou un plancher de bâtiment.

9. Composant (10) selon l'une des revendications précédentes, **caractérisé en ce que**
- un dispositif de thermorégulation et/ou d'alimentation est mis à disposition pour l'écoulement d'un fluide thermorégulé à travers les cavités (1), et/ou
- un dispositif de sollicitation est mis à disposition pour permettre l'évacuation d'un gaz par les ouvertures de cavité (2), et/ou
- les cavités (1) à l'intérieur du composant sont reliées en communication fluidique entre elles, de préférence dans une, deux ou trois directions spatiales.

10. Composant (10) selon l'une des revendications précédentes, **caractérisé en ce que** les corps creux (100) sont formés à partir d'un matériau minéral.

11. Composant (10) selon l'une des revendications précédentes, **caractérisé en ce que** les corps creux (100) individuels comprennent des moyens de fixation (103), sur lesquels est fixé un renfort (204, 205, 903).

12. Composant (10) selon l'une des revendications précédentes, **caractérisé en ce que**
- les éléments de pied (101) définissent une distance entre des corps creux (100) adjacents et/ou entre des corps creux (100) et une surface (11) de composant, et/ou
- au moins un renfort (202, 204) est fixé sur les éléments de pied (101).

13. Composant (10) selon l'une des revendications précédentes, **caractérisé en ce qu'**au moins une ouverture de cavité (2) s'étend à travers une protubérance (602) et/ou une douille (1201, 1203) dépassant d'au moins un corps creux (100), la protubérance (602) et/ou la douille (1201, 1203) étant de préférence formées à partir d'un matériau minéral, et/ou la protubérance (602) et/ou la douille s'étendant jusqu'au côté extérieur (701) du composant (10).

14. Composant (10) selon l'une des revendications précédentes, **caractérisé en ce que** le composant (10) comporte au moins un dispositif de réglage (603) pour commander un écoulement de fluide à travers au moins une ouverture de cavité (2), de préférence hors du composant (10).

15. Composant (10) selon l'une des revendications précédentes, **caractérisé en ce qu'**au moins une cavité (1) est formée sous la forme d'un résonateur de Helmholtz et/ou comporte une surface intérieure structurée (802).

16. Composant (10) selon l'une des revendications précédentes, **caractérisé en ce que**
- au moins une protubérance (602) est formée d'une seule pièce sur le corps creux (100) associé, et/ou
- l'au moins un élément de pied (101) et/ou les moyens de fixation (103) sont formés d'une seule pièce sur le corps creux (100) associé.

17. Composant (10) selon l'une des revendications précédentes, **caractérisé en ce qu'**au moins un ancrage de charge (1103) est intégré dans au moins un corps creux (100).

18. Composant (10) selon l'une des revendications précédentes, **caractérisé en ce que** le composant (10)
- est un composant à gradient dont le gradient est formé par les cavités (1) et/ou les corps creux (100), et/ou
- forme un composant en béton à gradient ou un composant en béton à mésogradient.

19. Composant (10) selon l'une des revendications précédentes, **caractérisé en ce que**
- les corps creux (100) individuels sont en forme de caisson creux, et/ou
- les cavités (1) et/ou les corps creux (100) présentent une forme de base parallélépipédique ou prismatique, et/ou
- les corps creux (100) sont répartis dans au moins deux ou trois directions spatiales et/ou sont en prise les uns avec les autres.

20. Composant (10) selon l'une des revendications précédentes, **caractérisé en ce que** les corps creux (100) individuels comportent une structure de mur de corps creux qui forme une coque de corps creux et entoure de tous côtés l'au moins une cavité (1).

21. Composant (10) selon l'une des revendications précédentes, **caractérisé en ce que**
- au moins une ouverture de cavité (2) débouche transversalement dans la cavité (1) associée,
- une section transversale d'ouverture ou de passage d'une cavité (1) est au moins deux fois plus grande qu'une section transversale de passage d'une ouverture de cavité (2) associée, et/ou
- au moins une ouverture de cavité (2) est formée dans la structure de mur de corps creux associée.

22. Composant (10) selon l'une des revendications précédentes, **caractérisé en ce qu'**un espace intermédiaire (S) entre les éléments de pied (101) des corps creux (100) individuels est rempli d'un matériau minéral (M) formant le composant (10).

23. Composant (10) selon l'une des revendications précédentes, **caractérisé en ce qu'**au moins un élément de pied (101) des corps creux (100) individuels s'étend jusqu'à la surface (11) de composant et/ou au moins un élément de pied (101) des corps creux (100) individuels est intégré dans le composant (10) de manière complètement entourée par le matériau minéral (M) formant le composant (10).

24. Composant (10) selon l'une des revendications précédentes, **caractérisé en ce qu'**au moins un élément de pied (101) des corps creux (100) individuels est orienté vers le bas, vers le haut ou latéralement.

25. Composant (10) selon l'une des revendications précédentes, **caractérisé en ce que** des espaces sont formés entre des corps creux (100) en prise les uns avec les autres et espacés les uns des autres, en particulier entre des corps creux (100) disposés côte à côte de manière espacée les uns au-dessus des autres et/ou de manière espacée latéralement et en prise les uns avec les autres, les espaces s'étendant dans au moins deux directions spatiales différentes (x, y), se croisant mutuellement en des points d'intersection (CP) et étant remplis d'un matériau minéral (M) formant le composant (10) pour former une structure nervurée de support (1500) intérieure, en particulier en forme de grille.

26. Composant (10) selon la revendication 25, **caractérisé en ce que** la structure nervurée de support (1500)
- comprend une structure de support de cadre (1501) périphérique côté extérieur formée par le matériau minéral (M) formant le composant (10), et/ou
- est formée pour l'enlèvement de charge bidimensionnel.

27. Composant (10) selon la revendication 25 ou 26, **caractérisé en ce que** la structure nervurée de support (1500) est renforcée par un renfort (1502) et de préférence le renfort (1502) renforçant la structure nervurée de support (1500)
- est complètement enveloppé sur au moins 90 % de sa surface par le matériau minéral (M) formant le composant (10), et/ou
- est supporté à hauteur de 10 % au maximum de sa longueur.

28. Composant (10) selon l'une des revendications 25 à 27, **caractérisé en ce que**
- les espaces sont disposés en colonnes et en rangées et le renfort (1502) composé des rangées et des colonnes renforçant la structure nervurée de support (1500) se croise mutuellement en les points d'intersection (CP) des espaces, à savoir de préférence en dessous et/ou au-dessus d'un plan central (P) du composant (10) s'étendant parallèlement au composant (10), et/ou
- le renfort (1502) renforçant la structure nervurée de support (1500) est supporté par des structures de support (1503), qui comportent chacune une section de support de 5 cm au maximum et qui sont de préférence mises à disposition sur les éléments de pied (101), les dispositifs de fixation et/ou les moyens de fixation (103).

29. Composant (10) selon l'une des revendications 25 à 28, **caractérisé en ce que** les espaces sont disposés en colonnes et en rangées et les espaces des colonnes et des rangées présentent à l'intérieur et à l'extérieur des points d'intersection (CP) une extension spatiale (h), qui est dans le sens de l'épaisseur (z) du composant (10) d'au moins 90 % ou 100 % de l'épaisseur (d) du composant (10) et qui est définie par le matériau minéral (M) formant le composant (10).

30. Composant (10) selon l'une des revendications précédentes, **caractérisé en ce que** le composant (10) comprend des corps creux (100), qui sont intégrés dans le composant (10) de manière à être complètement entourés par le matériau minéral (M) formant le composant (10).

31. Composant (10) selon l'une des revendications précédentes, **caractérisé en ce que** le composant (10) comprend des corps creux (100), leurs structures de paroi de corps creux et/ou leurs faces inférieures, supérieures, latérales et/ou au moins un élément de pied (101)
- s'étendant de préférence depuis le matériau minéral (M) formant le composant (10) jusqu'à la surface (11) de composant,
- se terminant sensiblement à fleur avec la surface (11) de l'élément,
- se terminant sensiblement à fleur avec le matériau minéral (M) formant le composant (10), et/ou
- ne sont pas recouverts par le matériau minéral (M) formant le composant (10).

32. Composant (10) selon l'une des revendications précédentes, **caractérisé en ce que** le composant (10) comporte une surface (11) de composant plane, qui est formée par le matériau minéral (M) formant le composant (10) et en outre par les structures de paroi de corps creux, les faces inférieures, les faces supérieures, les surfaces latérales et/ou les éléments de pied (101) des corps creux (100).

33. Composant (10) selon l'une des revendications précédentes, **caractérisé en ce que** le composant (10) comprend des corps creux (100), entre les éléments de pied (101) en prise mutuellement desquels est formé un espace intermédiaire (S), qui est produit par les éléments de pied (101) en prise mutuellement, est rempli par le matériau minéral (M) formant le composant (10) et s'étend de préférence entre les éléments de pied (101) en prise mutuellement jusqu'à la surface (11) de composant.
